# EUROPÄISCHE PATENTSCHRIFT

(11) **EP 3 869 631 B1**
(45) Veröffentlichungstag und Bekanntmachung des Hinweises auf die Patenterteilung: **30.07.2025**
(21) Anmeldenummer: 20157930.7
(22) Anmeldetag: 18.02.2020
(51) Int. Cl.: H01R 13/6477, H01R 13/6474, H01R 31/06, H01R 13/504

(54) **DATEN-STECKVERBINDUNGSADAPTER FÜR EINE DATENÜBERTRAGUNG UND KRAFTFAHRZEUGSTECKDOSE MIT DATEN-STECKVERBINDUNGSADAPTER**
DATA PLUG-IN CONNECTION ADAPTER FOR DATA TRANSMISSION AND MOTOR VEHICLE PLUG WITH DATA PLUG-IN CONNECTION ADAPTER
ADAPTATEUR DE CONNECTEUR DE DONNÉES ENFICHABLE POUR UN TRANSFERT DE DONNÉES ET PRISE DE VÉHICULE AUTOMOBILE POURVUE D'UN ADAPTATEUR DE CONNECTEUR DE DONNÉES ENFICHABLE

(43) Veröffentlichungstag der Anmeldung: 25.08.2021
(73) Patentinhaber: ERICH JAEGER GmbH + Co. KG, 61169 Friedberg (DE)
(72) Erfinder: Markefka, Klaus, 61197 Florstadt (DE)
(74) Vertreter: Keil & Schaafhausen Patentanwälte PartGmbB

(56) Entgegenhaltungen:
- EP-A2- 1 517 409
- EP-A2- 2 088 648
- US-A1- 2016 079 709

## Beschreibung

Die Erfindung betrifft eine Kraftfahrzeugsteckdose für die Datenübertragung von einem Kraftfahrzeug zu einer Kraftfahrzeugkomponente mit einem Dosengehäuse, welches eine Einstecköffnung zum Anschließen eines Steckers der Fahrzeugkomponente und eine Anschlussöffnung zum Anschließen der Steckdose ein Kraftfahrzeug-Datennetz oder -Bordnetz aufweist, wobei die Einstecköffnung durch einen an dem Dosengehäuse angelenkten Deckel abdichtend verschließbar ist. Der Daten-Steckverbindungsadapter ist abdichtend in dem Dosengehäuse festgelegt, wobei eine der beiden Steckeranschlussseiten des Daten-Steckverbindungsadapters in der Einstecköffnung zugänglich ist und die andere der beiden Steckeranschlussseiten des Daten-Steckverbindungsadapters in der Anschlussöffnung zugänglich ist.

Das abdichtende Festlegen des Daten-Steckverbindungsadapters in der Kraftfahrzeugsteckdose erfolgt durch eine geeignete mehrteilige Dichtung zwischen dem Außenumfang des Daten-Steckverbindungsadapters und einer Durchgangsöffnung des Dosengehäuses, in die der Daten-Steckverbindungsadapter aufnehmbar ist und in der der Daten-Steckverbindungsadapter fixiert ist. Der Daten-Steckverbindungsadapter weist einem Umfang ein Dornprofil (entsprechend der bereits beschriebenen Art) auf, das sich beim Festlegen des Daten-Steckverbindungsadapters in der Durchgangsöffnung des Dosengehäuse unter Anpressdruck in das insbesondere aus Kunststoff bestehende Dosengehäuse einpresst. Eine abdichtende Verbindung lässt sich bspw. auch durch Einspritzen oder Umspritzen herstellen.

Der Daten-Steckverbindungsadapter kann für eine Datenübertragung beispielsweise zwischen einem Zugfahrzeug und einem Anhänger oder zwischen einem Fahrzeug und einer Fahrzeugmaschine, bspw. einem landwirtschaftlichen Fahrzeug und einer an dem landwirtschaftlichen Fahrzeug festlegbaren landwirtschaftlichen Maschine, verwendet werden. Insbesondere lassen sich mit dem Daten-Steckverbindungsadapter auch die für derartige Anwendungen im Automotive-Bereich notwendige Dichtheit erreichen. Der Daten-Steckverbindungsadapter weist einen Steckerkörper, der eine erste Steckeranschlussseite, eine zweite Steckeranschlussseite, eine insbesondere die erste und die zweite Steckeranschlussseite umgebende elektrisch leitende Steckerschirmung und einen Kontaktaktträger auf. Die erste Steckeranschlussseite umfasst ein erstes Steckkontakt-Anschlussbild zum Anschließen eines ersten Datensteckers und die zweite Steckeranschlussseite umfasst ein zweites Steckkontakt-Anschlussbild zum Anschließen eines zweiten Datensteckers.

Die Steckkontakt-Anschlussbilder können im Rahmen der Erfindung grundsätzlich an die Gegebenheiten angepasst werden, insbesondere an verschiedene Datenstecker, mit denen der erfindungsgemäße Datensteckverbindungsadapter verwendet werden soll, ohne den Gegenstand der Erfindung zu verlassen. Die Datenstecker sind nicht Teil der Erfindung; soweit in diesem Text Datenstecker beispielhaft mitbeschrieben werden, dient dies nur zur Erläuterung anderer Merkmale der Erfindung und zur Veranschaulichung.

Entsprechend der Erfindung ist der Kontaktträger des Daten-Steckverbindungsadapters zwischen der ersten und der zweiten Steckeranschlussseite angeordnet und trägt mindestens zwei erste Kontakte und mindestens zwei zweite Kontakte, die so anordnet sind, dass die ersten Kontakte das erste Steckkontakt-Anschlussbild und die zweiten Kontakte das zweite Steckkontakt-Anschlussbild bilden. Jeweils genau einer der ersten Kontakte ist mit genau einem der zweiten Kontakte über einen Kontaktverbindungsabschnitt elektrisch leitend verbunden. Damit übernehmen die Kontakte in dem Daten-Steckverbindungsadapter die Funktion von Leitern in Datenkabeln beim Weiterleiten der Datensignale in dem Steckverbindungsadapter. In Datenkabeln erfolgt die Datenübertragung meist über Leiterpaare, über die Signalwellen weitergeleitet werden.

In manchen Fällen sind aus praktischen Gründen geometrische Änderungen im Leiterverlauf notwendig. EP 1 517 409 A2 offenbart beispielsweise einen Hochfrequenz-Winkelsteckverbinder zur Montage auf einer Platine, bestehend aus einem Körper in den zwei Dielektrika eingreifen, welche wiederum den Längs- und Querabschnitt eines rechtwinkligen elektrischen Kontaktes umfassen. Solche geometrische Änderungen im Leiterverlauf beeinflussen jedoch den Leitungswellenwiderstand, der auch als Impedanz oder Kabelimpedanz bezeichnet wird, welcher wiederum maßgeblichen Einfluss auf die Qualität der Datenübertragung über die Leiter hat. Solche Impedanzänderungen können die Datenübertragung stören und als Störungen insbesondere die Reichweite der Datenübertragung und/oder die erreichbare maximale Datenrate verringern. Bei der Einleitung von Datenkabeln in Datenstecker und insbesondere bei Daten-Steckverbindungsadaptern zur Verbindung von Datensteckern mit unterschiedlichen Steckkontakt-Anschlussbildern, wie es die Funktion des erfindungsgemäßen Daten-Steckverbindungsadapters ist, bewirken die notwendigen geometrischen Änderungen im Verlauf der Leiter und der die Leiter umgebenden Dielektrika (Leiterisolierung, insbesondere der Kontaktträger) Impedanzänderungen in dem Datenübertragungsleiter. An den Orten der Impedanzänderungen kommt es immer wieder zu Störungen bei der Datenübertragung.

Für moderne Anwendungen auch im Automotivebereich, gerade auch bei der Datenübertagung vom Kraftfahrzeug an im Außenbereich des Kraftfahrzeugs angeordnete Fahrzeugkomponente, wie Anhänger, Maschinen oder andere Funktionen oder Applikationen, die auf einen Datenaustausch mit dem Datennetz des Kraftfahrzeugs angewiesen sind, sollen hohe Datenrate, wie beispielsweise im Bereich von 1 GBit/s (Gigabit pro Sekunde), erreicht werden. Bei einer so hochfrequenten Datenübertragung begrenzen Störstellen aber die möglichen Datenraten bei der Datenübertragung, so dass sich eine Datenübertragung mit hohen Datenraten über längere Übertragungsstrecken, die insbesondere noch Steckverbindungen aufweist, nicht oder nicht mit notwenigen Zuverlässigkeit erreichen lassen. Die Störstellen einer Steckverbinderanordnung ergeben sich insbesondere in Form von Impedanzänderungen des Kabels bzw. Leiters, die Einfluss auf die zu übertragenden Signalwellen haben. Aus dem Stand der Technik, unter anderem aus Dokument DE 10 2018 208 532 A1, ist es bekannt, dass die Impedanz einer Steckverbinderanordnung zwischen Stecker und Gegenstecker entlang der Steckrichtung konstant oder nahezu konstant gehalten werden soll, um solche Störungen zu minimieren. Der Stand der Technik schlägt hierzu eine Impedanzausgleichseinrichtung vor, die einen Induktivitätsabschnitt und einen Kapazitätsabschnitt aufweist, wobei der Induktivitätsabschnitt einen variablen Induktivitätsbeitrag zur Impedanz und der Kapazitätsabschnitt einen variablen Kapazitätsbeitrag zur Impedanz erzeugt, wobei der Induktivitätsbeitrag gegengleich zum Kapazitätsbeitrag sein muss, um die Impedanz konstant zu halten. Hierzu wird ein Induktivitätsabschnitt offenbart, der mehrere auslenkbare Teile umfasst, wobei durch die Auslenkung des Induktivitätsabschnitts der Induktivitätsbeitrag erhöht und ein Kapazitätsbeitrag ausgeglichen werden kann.

Eine alternative Möglichkeit die Impedanz einer Steckverbinderanordnung zu beeinflussen wird in Dokument DE 10 2018 104 253 B4 offenbart, wobei die Impedanz insbesondere dadurch beeinflusst wird, dass der Abstand zwischen einem Außenleiter und Leitern eines Leiterpaares oder der Abstand zwischen den Leitern des Leiterpaares verändert wird. Eine weitere alternative Möglichkeit die Impedanz zu beeinflussen, ist die Verwendung eines mehrteiligen Trägerkörpers mit unterschiedlichen Dielektrizitätskonstanten, was beispielsweise durch die US 2016/079709 A1 vorgeschlagen wird.

Diese Lösungen erweisen sich in der Praxis jedoch als dahingehend nachteilig, dass diese Lösungen gerade in einem robusteren Umfeld nicht zuverlässig sind. So können sich bei äußeren Einwirkungen, beispielsweise Erschütterungen, die Leiter ungewollt annähern. Die hierdurch verursachten Impedanzänderungen beeinflussen die Datenübertragung negativ. Zudem sind die Lösungen konstruktiv recht komplex, was nicht nur die Herstellungskosten erhöht, sondern auch vergleichsweise große Toleranzen in der Kabelführung erzeugt, die zu ungewünschten Impedanzschwankungen führen.

Die EP 2 088 648 A2 beschreibt einen Koppler zur Datenübertragung mit einem ersten Anschlussende und einem zweiten Anschlussende, die jeweils das Einstecken von Steckern mit verschiedenen Steckkontakt-Anschlussbildern ermöglichen. Der Koppler umfasst eine metallische Abschirmung, in der für jede der Anschlussenden jeweils ein Kontaktträger angeordnet ist, der mehrere Kontakte trägt, die entsprechend dem jeweiligen Steckkontakt-Anschlussbild angeordnet sind. Die Kontakte der Kontaktträger sind auf einer Platine angeordnet, wobei jeweils ein Kontakt der ersten Anschlussseite und ein Kontakt der zweiten Anschlussseite über Leiterbahnen auf Platine elektrisch leitend miteinander verbunden sind. Der Abstand der Kontakte auf den verschiedenen Anschlussseiten ist verschieden. Diese Koppler können im industriellen Umfeld verwendet werden, um RJ-45-Datenstecker, wie sie bspw. in Kommunikationsnetzwerken verwendet werden, mit anderen Steckertypen zu verbinden, die eine verbesserte Signalintegrität ermöglichen, weil eine Übersprechen von Signalen in der Steckverbindung zwischen verschieden Signalpfaden vermieden wird, anders als in RJ-45-Datensteckern. Hierzu verweist die EP 2 088 648 A2 auf die US 2006/0246780 A1, die einen Datenkommunikationsanschluss mit einem Anschlussende (zur Verbindung mit einer Steckdose) und einem Kabelende (zur Verbindung mit einem Kabel mit mehreren Signalpfaden aus je einem Signalpaar elektrisch leitender isolierter Kabelandern) beschreibt, wobei die Kontakte des Datenkommunikationsanschlusses entlang einer longitudinalen Achse angeordnet sind. Ein solcher Kommunikationsanschluss mit einem entsprechenden Steckkontakt-Anschlussbild kann so optimiert werden, dass durch die Kommunikationsanschlussanordnung hindurch eine charakteristische, im Wesentlichen schwankungsfreie Impedanz eingestellt werden kann. So werden Signalverluste in dem Datenkommunikationsanschluss vermieden. Die Impedanz kann durch Faktoren wie der dielektrischen Eigenschaften des Gehäuses, insbesondere des Materials zwischen den Kontakte eines Signalpaars, dem Anstand der Kontakte, dem Durchmesser und Querschnitt der Kontakte und dem Abstand zur Abschirmung eingestellt werden. Hierzu gibt es Simulationssoftware, mit der die Designvariablen optimiert werden können.

Eine Optimierung der Designvariablen ist für eine axiale Kontaktgeometrie bei einer Steckverbindung beschrieben. Für Adapter mit Kontakten, die für zwei verschiedene Kontaktanschlussbilder mit verschiedenen Kontaktabständen beschrieben sind, ist dies nicht bekannt. Außerdem sind die in den EP 2 088 648 A2 und US 2006/0246780 A1 beschriebenen Kontaktanordnungen weder feuchtigkeitsdicht abdichtbar noch bieten die Federkontakte eine zuverlässige Kontaktierung bei Erschütterungen. Daher sind die beschriebenen Adapter für das technisch robuste Umfeld von Steckerbindungen im Außenbereich von Kraftfahrzeugen nicht geeignet.

Aufgabe der Erfindung ist es daher, einen Kraftfahrzeugsteckdose mit einem Daten-Steckverbindungsadapter für eine Datenübertragung bereitzustellen, die einfacher herstellbar ist und gerade auch in dem technisch robusten Umfeld von Steckverbindungen in Kraftfahrzeugen zuverlässig Schwankungen der Impedanz vermeidet und eine hochfrequente Datenübertragung auch in dem Außenbereich eines Kraftfahrzeugs zuverlässig ermöglicht.

Diese Aufgabe wird durch eine Kraftfahrzeugsteckdose mit den Merkmalen des Anspruchs 1 mit in der Steckdose abdichtend festgelegtem Daten-Steckverbindungsadapter gelöst. Dazu ist insbesondere vorgesehen, dass die ersten Kontakte zumindest abschnittsweise von einem elektrisch isolierenden ersten Trägerkörper mit einer ersten Dielektrizitätskonstante *ε*_{*R*1} umgeben sind und die zweiten Kontakte zumindest abschnittsweise von einem elektrisch isolierenden zweiten Trägerkörper mit einer zweiten Dielektrizitätskonstante *ε*_{*R*2} umgeben sind. Die unterschiedlichen Trägerkörper in den verschiedenen Bereich des Adapters (im Folgenden auch kurz für 'Daten-Steckverbindungsadapter' verwendet) können damit auf einfache Weise die Impedanz des Adapters im Kontaktbereich unterschiedlich beeinflussen. Dabei liegen der erste und der zweite Trägerkörper mit einer Außenumfangsfläche zumindest abschnittsweise, bevorzugt aber vollständig an einer Innenwandfläche der Steckerschirmung an. Es hat sich herausgestellt, dass gerade auch die Größe und Form der als Dielektrikum wirkenden Trägerkörper von Bedeutung ist, wobei die Wirkung des Dielektrikums für die in dem Leiter transportierten Wellen insbesondere mit davon abhängt wann die elektrischen Felder aus dem Dielektrikum durch die Steckerschirmung begrenzt werden.

Ein vollständiges Anliegen der Außenumfangsfläche der ersten und zweiten Trägerkörper an der Steckerschirmung bedeutet, dass vorzugweise mindestens 80%, besonders bevorzugt mindestens 90% der Außenumfangsfläche an der Innenwandfläche der Steckerschirmung anliegen. Die Innenwandfläche der Steckerschirmung ist typischer Weise größer als die Außenumfangsfläche des Trägerkörpers, so dass auch bei einem vollständigen Anliegen der Außenumfangsfläche des Trägerkörpers dieser nur an einem Teil der Innenwandfläche der Steckerschirmung anliegt.

Mit Anliegen ist gemeint, das die Trägerkörper in direktem Kontakt mit der Innenwandfläche der Steckerschirmung stehen. Erfindungsgemäß können die erste Dielektrizitätskonstante *ε*_{*R*1} und die zweite Dielektrizitätskonstante *ε*_{*R*2} und die Form der Außenumfangsfläche der Kontaktträger sowie die Form der entsprechenden Innenwandfläche der Steckerschirmung, an der die Außenumfangsfläche der Kontaktträger anliegt, gerade so gewählt sein, dass innerhalb des Daten-Steckverbindungsadapters keine Störung einer hochfrequenten Datenübertragung mit der gewünschten Datenrate auftritt. Die Dielektrizitätskonstanten *ε*_{*R*1} und *ε*_{*R*2} können insbesondere verschieden, aber auch gleich gewählt sein. Die konkreten Parameter für die Größen kann der Fachmann ggf. empirisch durch verschiedene Modelle des Adapters und/oder durch theoretische Berechnungen der Impedanz des Adapters ermitteln. Typischerweise liefern Berechnungsmodelle einen guten Startpunkt für eine Konfiguration, die dann empirisch solange optimiert werden können, bis sich die gewünschten Datenraten bei der Datenübertragung erreichen lassen.

Üblicherweise treten, wie bereits erläutert, beim Übergang von einem ersten Steckkontakt-Anschlussbild auf ein zweites Steckkontakt-Anschlussbild Impedanzunterschiede auf, die durch geometrische Änderungen der die Datensignale leitenden Kontakte (sowie der Kontaktverbindungsabschnitte zwischen dem ersten und dem zweiten Kontakt) hervorgerufen werden, die gerade bei hohen Datenraten zu Störungen führen können. Auch bei dem Übergang zwischen den Leitern eines Datenkabels und den Kontakten in den Steckern oder Steckeradaptern kann es zu Störungen bei der Datenübertragung kommen, insbesondere weil sich die dielektrischen Eigenschaften in der Umgebung der die Datensignale übertragenden Leiter ändern und damit Impedanzunterschiede hervorrufen.

Es hat sich herausgestellt, dass durch den erfindungsgemäß beschriebenen Aufbau des Adapters die Impedanzänderungen minimiert werden und gerade auch experimentell eine optimierte Konfiguration der Dielektrizitätskonstanten (insbesondere *ε*_{*R*1} und *ε*_{*R*2}) und der Form der Außenumfangsflächen der Trägerkörper respektive der entsprechenden Steckerschirmung herstellbar sind. Hierdurch lassen sich Datenraten im GBit-Bereich, also bspw. im Bereich von 1 GBit/s (Gigabit pro Sekunde), zuverlässig realisieren. Für die Wellenausbreitung der Signalwellen in den Leitern ist die Größe und Form des die Leiter umgehenden Dielektrikums von entscheidender Bedeutung und bestimmt die Impedanz entscheidend mit.

Geometrische Änderungen der Leiter sowie deren relative Anordnung zueinander und/oder des Dielektrikums um den Leiter führen zu ortsabhängigen Impedanzänderungen. Wichtigen Einfluss auf die Impedanzänderungen hat auch die Form und Anordnung der Steckerschirmung, die das Dielektrikum um die Leiter umgibt. Durch den erfindungsgemäß beschriebenen Aufbau kann der Fachmann das Impedanzverhalten des Adapters durch eine fachmännische Optimierung der Dielektrizitätskonstanten *ε_{R}* sowie der Form von Trägerkörpern und Steckerschirmung soweit optimieren, dass die durch den Daten-Steckverbindungsadapter hervorgerufenen Impedanzunterschiede so klein sind, dass keine Störungen bei der Datenübertragung mit der intendierten Datenrate auftreten.

Gemäß der Erfindung sind ein erster Kontaktabstand zwischen den ersten Kontakten und ein zweiter Kontaktabstand zwischen den zweiten Kontakten unterschiedlich. Der erfindungsgemäß vorgeschlagene Aufbau ist besonders sinnvoll, weil die Abstandsstandänderung zwischen ersten und zweiten Kontakten notwendigerweise geometrische Änderungen des Aufbaus nach sich zieht. Diese Änderungen führen auch zu Impedanzänderungen, die durch den erfindungsgemäß vorgeschlagenen Aufbau zumindest soweit kompensiert werden können, dass keine Störungen in der Datenübertragung bei der gewünschten Datenrate auftreten. Der Kontaktabstand zwischen den ersten und den zweiten Kontaktakten ist derart zu verstehen, dass die jeweiligen ersten und zweiten Kontakte, zwischen denen der Kontaktabstand betrachtet wird, durch den Kontaktverbindungsabschnitt elektrisch leitend miteinander verbunden sind. Zweck des Adapters ist es gerade, diesen Kontaktabstand zu verändern und so an die verschiedenen Steckkontakt-Anschlussbilder anzupassen.

Zusätzlich oder alternativ kann auch der Durchmesser der ersten und zweiten Kontakte unterschiedlich sein, und zwar ein Durchmesser der Kontaktierungsbereiche der Kontakte und/oder ein Durchmesser der Trägerbereiche der Kontakte. Als Trägerbereiche werden dabei die Abschnitte der Kontakte verstanden, die überwiegend in dem Trägerkörper des Kontaktträgers aufgenommen bzw. damit geleichbedeutend von dem Trägerköper des Kontaktträgers umgeben sind und beim Aufstecken der Stecker nicht mit den Steckerkontakten verbunden werden. Als Kontierungsbereiche werden entsprechend die Abschnitte der Kontakte verstanden, die beim Aufstecken der Stecker mit den Steckerkontakten verbunden werden. In einer typischen Ausführung stehen Kontaktierungsbereiche als durch Pinkontakte oder Stiftkontakte ausgebildete Kontakte aus dem Trägerkörper vor, während Trägerbereiche der Kontakte in dem Trägerkörper aufgenommen sind. Insbesondere können die ersten und die weiteren Kontakte zumindest in ihrem Kontaktierungsbereich unterschiedliche Durchmesser aufweisen. Kleinere Durchmesser in den Steckverbindungen sind meist ähnlicher zu den geometrischen Verhältnissen in dem Datenkabel, so dass Impedanzänderungen aufgrund der geänderten Geometrie kleiner sind und einfacher ausgeglichen werden können. Andererseits sind kleinere Durchmesser geometrisch instabiler und meist nur auf wenige Steckzyklen ausgelegt, typischerweise einmal bei der Erstinstallation und ggf. bei möglichen Reparaturen, nicht aber im alltäglichen Gebrauch. Größere Durchmesser führen zu größeren Impedanzschwankungen, erlauben auch Geometrien, die eine hohe Zahl von Steckzyklen ermöglichen und damit auch für Steckvorgänge in der alltäglichen Nutzung geeignet sind.

Gemäß einer bevorzugten Ausführungsform sind die ersten und zweiten Kontakte in der Grundform zylindrisch ausgebildet, d.h. ihre Grundfläche ist rund. Der Durchmesser ist in diesem Fall der Durchmesser der runden Grundfläche. Die Erfindung ist jedoch nicht auf eine solche Ausführungsform beschränkt. Die ersten und zweiten Kontakte können auch eine andere geometrische Grundform, bspw. eine rechteckige oder sonstige beliebige Grundform, aufweisen. Die Grundfläche, definiert als eine Fläche senkrecht zu der Steckrichtung der Kontakte (auch als Axialrichtung der Kontakte bezeichnet), weist dann eine entsprechende Form auf. Der Durchmesser der Kontakte ist für einen solchen Fall definiert als der größte Abstand zwischen zwei Randpunkten der Grundfläche. Entsprechendes gilt grundsätzlich auch für den Kontaktverbindungsabschnitt zwischen den ersten und zweiten Kontakten.

Der Durchmesser von erstem Kontakt, zweiten Kontakt und Kontaktverbindungsabschnitt kann sich erfindungsgemäß mehrfach entlang der Richtung der in die Kontaktträger aufgenommenen Kontakte ändern.

Aufgrund der Datenstecker, für die der Daten-Steckverbindungsadapter verwendet werden soll, sind der erste und der zweite Kontaktabstand für das erste und zweite Steckkontakt-Anschlussbild häufig vorgegeben, damit diese zu den vorgesehenen Datensteckern passen. Für das Einstellen der Impedanz derart, dass die Impedanz in dem Daten-Steckverbindungsadapter einem vorgegebenen Impedanzwert entspricht, ergeben sich daher erfindungsgemäß die folgenden Möglichkeiten durch Variation mindestens eines, optimaler Weise aber mehrere oder sogar aller, der folgenden Parameter:
- Durchmesser des ersten und/oder zweiten Kontakts in dem ersten und/oder zweiten Trägerkörper, d.h. in dem Trägerbereich der Kontakte
- Durchmesser des Kontaktverbindungsabschnitts
- Abstand der ersten Kontakte zu der Außenumfangsfläche des ersten Trägerkörpers
- Abstand der zweiten Kontakte zu der Außenumfangsfläche des zweiten Trägerkörpers,
sowie optional ergänzend eines der weiteren Parameter:
- Abstand des Kontaktverbindungsabschnitts zu der Außenumfangsfläche des ersten und/oder zweiten Trägerkörpers
- Form der Außenumfangsfläche des ersten und/oder des zweiten Trägerkörpers und damit gleichbedeutend Form der Innenwandfläche der Steckerschirmung in den Bereichen, in denen die Außenumfangsfläche des ersten und/oder zweiten Trägerkörpers an der Innenwandfläche anliegt
- Dielektrizitätskonstante *ε*_{*R*1} des ersten Trägerkörpers
- Dielektrizitätskonstante *ε*_{*R*2} des zweiten Trägerkörpers

Es hat sich herausgestellt, dass diese Parameter das Impedanzverhalten des Adapters wesentlich beeinflussen und damit eine Variation dieser Parameter in Abstimmung aufeinander dazu führt, dass die Impedanz in dem Daten-Steckverbindungsadapter einem vorgegebenen Impedanzwert entspricht, der insbesondere der Impedanz der für die Datenübertragung verwendeten Datenkabel entspricht.

Eine besonders bevorzugte Ausführung der Erfindung sieht vor, dass im Bereich des Kontaktverbindungsabschnitts mindestens ein dritter Trägerkörper mit einer dritten Dielektrizitätskonstante *ε*_{*R*3} vorgesehen ist, wobei die Dielektrizitätskonstante *ε*_{*R*3} mit der ersten Dielektrizitätskonstanten *ε*_{*R*1} und/oder der zweiten Dielektrizitätskonstanten *ε*_{*R*2} gleich oder verschieden gewählt sein kann. Durch die Anzahl der verschiedenen Trägerkörper, die insbesondere die ersten Kontakte, die zweiten Kontakte und/oder die Kontaktverbindungsabschnitte unmittelbar umgeben (oder teilweise auch nur mittelbar umgeben, d.h. bspw. Kontakte und einen diese Kontakte unmittelbar umgebenden Kontaktträger einschließen), werden die Möglichkeiten zur Beeinflussung der Impedanz im Daten-Steckverbindungsadapter erhöht, so dass letztlich auch kleine lokale Störstellen adressiert und die Impedanzänderungen so klein gehalten werden können, dass eine zuverlässige Datenübertragung mit der gewünschten Datenrate möglich ist. Es hat sich gezeigt, dass Adapter mit mindestens drei Trägerkörpern für die Praxis sehr gute Ergebnisse zeigen. Der dritte Trägerkörper kann ähnlich der ersten und zweiten Trägerkörper Abschnitte der Kontakte großflächig umgeben oder bspw. auch als Platine ausgebildet sein, in der die ersten und zweiten Kontakte gehalten und kontaktiert sind. Bevorzugten Varianten des dritten Trägerkörpers werden später noch ausführlicher beschrieben.

Durch das erfindungsgemäße Vorsehen des dritten Trägerkörpers kann die Impedanz in dem Daten-Steckverbindungsadapter ergänzend oder alternativ auch durch Variation mindestens eines der weiteren Parameter
- Dielektrizitätskonstante *ε*_{*R*3} des dritten Trägerkörpers
- Form der Außenfläche des dritten Trägerkörpers
derart eingestellt sein oder werden, dass die Impedanz in dem Daten-Steckverbindungsadapter einem vorgegebenen Impedanzwert entspricht. Hierdurch wird eine noch größere Flexibilität bei der Einstellung der Impedanz ermöglicht, insbesondere lokal in dem Bereich des Kontaktverbindungsabschnitts, in dem die das Datensignal transportierenden Leiter (Kontakte und Kontraktverbindungsabschnitt) geometrische Änderungen aufweisen. An diesen Stellen kann eine lokale Möglichkeit zur Beeinflussung der Impedanz im Daten-Steckverbindungsadapter besonders hilfreich sein.

Eine erfindungsgemäß sinnvolle Ausgestaltung des dritten Trägerkörpers kann gemäß einer möglichen Ausführungsform vorsehen, dass der dritte Trägerkörper insbesondere auch in einem Bereich zwischen verschiedenen Kontaktverbindungsabschnitten vorgesehen ist, wobei jeder der Kontaktverbindungsabschnitte einen der ersten Kontakte und einen der zweiten Kontakte verbindet. Insbesondere kann der dritte Trägerkörper in einem Bereich angeordnet sein, in dem sich der Abstand zwischen den ersten Kontakten und zwischen den zweiten Kontakten ändert. Hier ergibt sich die Möglichkeit einer sehr lokalen Beeinflussung der Impedanz.

Gemäß weiteren, erfindungsgemäß ergänzend oder alternativ vorgeschlagenen Ausgestaltungen eines dritten (oder weiteren) Trägerkörpers kann dieser dritte oder weitere Trägerkörper eine elektrisch leitfähige Kontaktschirmung aufweisen, die elektrisch leitend mit der Steckerschirmung verbunden ist. Eine solche Kontaktschirmung kann insbesondere zwischen den Kontaktverbindungsabschnitten und/oder um die Kontaktverbindungsabschnitte herum angeordnet sein. Die Form der Kontaktschirmung und ihr Abstand zu den Kontaktverbindungsabschnitten, den ersten Kontakten und/oder den zweiten Kontakten kann erfindungsgemäß auch als einer (d.h. ein weiterer) der Parameter verwendet werden, durch deren Variation die Impedanz in dem Daten-Steckverbindungsadapter derart eingestellt ist oder wird, dass die Impedanz in dem Daten-Steckverbindungsadapter einem vorgegebenen Impedanzwert entspricht.

Eine denkbare Ausführungsform der Erfindung sieht vor, dass ein oder jeder erste Kontakt, ein oder jeder zweite Kontakt und der diese jeweils verbindende Kontaktverbindungsabschnitt als ein einteiliger Gesamtkontakt ausgebildet ist. Der so definierte Gesamtkontakt ist also einteilig aus leitendem Material aufgebaut und umfasst als Kontaktteile die ersten und zweiten Kontakte sowie den Kontaktverbindungsabschnitt entsprechend der Definition dieser Erfindung. Hierdurch werden die Datenübertragung u.U. störende Kontaktierungen zwischen den verschiedenen Kontaktteilen vermieden. Außerdem sind derartige Gesamtkontakte einfach als ein Teil aus einem elektrisch leitenden Material, bspw. niedrig legiertem Kuper oder Messung, herstellbar, bspw. als Stiftkontakte. Vorzugsweise können diese Gesamtkontakte, aber auch jeder der Kontakteile (erster Kontakt, zweiter Kontakt, Kontaktverbindungsabschnitt), entlang ihrer Axialrichtung abschnittsweise verschiedene Durchmesser aufweisen. Bspw. kann ein Kontaktbereich des ersten Kontaktes einen Durchmesser von etwa 1,3 mm (bzw. zwischen 1,0 und 1,5 mm) aufweisen, und der Trägerbereich des ersten Kontakts einen Durchmesser von etwa 2,0 mm (bzw. zwischen 1,5 und 2,5 mm) aufweisen. Derartige Durchmesser sind bspw. zur Verbindung mit Datensteckern von Datenkabeln geeignet, die Leiter mit Querschnitten zwischen 0,35 bis 0,75 mm² aufweisen und GBit-Datenüberragungen bis zu 40 Meter erlauben. Entsprechend kann bspw. ein Kontaktbereich des zweiten Kontakts einen Durchmesser von etwa 0,5 mm (bzw. zwischen 0,3 und 0,75 mm) aufweisen, und der Trägerbereich des zweiten Kontakts einen Durchmesser von etwa 0,8 mm (bzw. zwischen 0,5 und 1,0 mm) aufweisen. Derartige Durchmesser sind bspw. zur Verbindung mit Datensteckern von Datenkabeln geeignet, die Leiter mit Querschnitten zwischen 0,12 bis 0,15 mm² aufweisen und GBit-Datenüberragungen bis zu etwa 8 bis 10 Meter erlauben. Der Durchmesser der Gesamtkontakte im Bereich des Kontaktverbindungsabschnitts entspricht vorzugsweise genau oder in etwa dem Durchmesser des ersten oder zweiten Kontakts in seinem Trägerbereich. Vorzugsweise kann der kleinere dieser Durchmesser gewählt werden bzw. sein.

Eine solche Konfiguration ermöglicht, dass der Gesamtkontakt im Kontaktverbindungsabschnitt gezielt verbogen bzw. gebogen ist, um einen unterschiedlichen Abstand zwischen den ersten und den zweiten Kontakten im Steckbild (kurz für Steckkontakt-Anschlussbild) zu erreichen. Das Verbiegen oder Umbiegen der Kontakte kann in einer geeigneten Form (im Sinne eines Werkzeugs) erfolgen, die die ursprünglich axial geradlinigen Kontakte während der Montage in definiert Weise (reproduzierbar) in die gewünschte Form bringt. Geeignete Werkzeugformen können als separate Montagehilfsmittel vorgesehen sein oder bspw. als Führungen für die Kontakte in den Trägerkörper des Kontaktträgers integriert sein, so dass das Umbiegen beim Einsetzten der Kontakte in die Trägerkörper automatisch erfolgt. Auch ein Einsetzen von vorgebogenen Kontakten ist möglich.

In einer solchen Ausführungsform weisen der erste Trägerkörper vorzugsweise Durchgangsöffnungen für die ersten Kontakte und der zweite Trägerkörper vorzugsweise Durchgangsöffnungen für die zweiten Kontakte auf. Ferner kann in den Zwischenraum zwischen den Kontaktverbindungsabschnitten ein dritter Trägerkörper aufgenommen sein. Vorzugweise weist der dritte Trägerkörper entsprechend der Biegung der Kontaktverbindungsabschnitte nutenartige Vertiefungen (als Führungen) auf, in die die gebogenen Kontaktverbindungsabschnitte aufnehmbar (bzw. in einem zusammengebauten Daten-Steckverbindungsadapter) aufgenommen sind. Ferner können der erste Trägerkörper und/oder der zweite Trägerkörper in Richtung des Kontaktverbindungsabschnitts vorstehende Kragen entlang ihrer Außenumfangsfläche haben, die mit an der Innenwandfläche der Steckerschirmung anliegen und die Kontaktverbindungsabschnitte mit dem dazwischen aufgenommenen dritten Trägerkörper einhüllen. Dies führt - mit anderen Worten - dazu, dass zwischen den Kontaktverbindungsabschnitten und der Steckerschirmung der Kragen jeweils des ersten und/oder zweiten Trägerkörpers angeordnet ist. Die Dicke des Kragens des ersten und/oder zweiten Trägerkörpers kann vorzugsweise in etwa dem Anstand zwischen dem in den Trägerkörper aufgenommenen Kontakt und der Steckerschirmung entsprechen, so dass die Dicke des Dielektrikums mit der entsprechenden Dielektrizitätskonstante *ε*_{*R*1}, *ε*_{*R*2} zwischen dem das Datensignal übertragenden Kontakt und der Steckerschirmung auch im Bereich des Kontaktverbindungsabschnitts in etwa gleich bleibt. Dies hat sich in vielen Fällen als eine bevorzugte Konfiguration erwiesen.

In einer solchen Ausgestaltung, in der alle oder Teile der im vorigen Absatz beschriebenen Merkmale realisiert sind, hat es sich als besonders vorteilhaft erwiesen, wenn die Außenumfangsfläche des dritten Trägerkörpers an Begrenzungswandflächen des ersten und des zweiten Trägerkörpers anliegt. Sofern eine Kontaktschirmung in den dritten Trägerkörper aufgenommen ist, kann eine Kontaktierung zu der Steckerschirmung durch Leiter in den ersten und/oder zweiten Trägerkörper erfolgen, d.h. Leiter, die durch die Trägerkörper hindurch und/oder um diese herum geführt sind.

Gemäß einer weiteren Ausführungsform der Erfindung kann die Steckerschirmung mehrteilig aufgebaut sein, wobei die mehreren Teile der Steckerschirmung elektrisch leitend in Verbindung stehen. Beispielsweise können die mehreren Teile der Steckerschirmung durch Ineinanderstecken, Verpressen oder Verrasten elektrisch leitend aneinander festgelegt werden oder auch einteilig miteinander verbunden sein. Die Steckerschirmung kann insbesondere eine Buchse aufweisen, die den Grundkörper des Steckerkörpers bildet, in dem bzw. an dem die weiteren Komponenten des Daten-Steckverbindungsadapters festgelegt sind. Denkbare bevorzugte Ausführungen für eine solche mehrteilige Steckerschirmung werden nachstehend noch beschrieben.

In einer weiteren, zu der Ausführungsform mit einem einteilig ausgebildeten Gesamtkontakt insbesondere alternativen Ausführungsform, kann der Kontaktverbindungsabschnitt als dritten oder weiteren Trägerkörper eine Platine aufweisen, auf der die ersten Kontakte und die zweiten Kontakte auf verschiedenen Seiten der Platine mittels ihrer Platinenverbinderabschnitte kontaktiert und festgelegt sind, wobei auf der Platine Leiterbahnen zur Verbindung jeweils eines der ersten Kontakte mit einem der zweiten Kontakte (d.h. zur Kontaktverbindung bzw. in der Funktion des Kontaktverbindungsabschnitts) vorgesehen sind und wobei auf der Platine um die die Kontakte verbindenden Leiterbahnen eine mit der Steckerschirmung elektrisch leitend verbundene Kontaktschirmung vorgesehen ist.

Die Platine als dritter oder weiterer Trägerkörper, an der die ersten und zweiten Kontakte festgelegt und über die auf der Platine aufgebrachten Leiterbahnen als Bestandteil des Kontaktverbindungsabschnitts miteinander verbunden sind, lassen sich viele verschiedene erste und zweite Steckkontakt-Anschlussbilder einfach miteinander verbinden, weil die Anordnung der Kontakte auf der Platine frei einstellbar ist und die elektrische Verbindung einfach durch Leiterbahnen auf der Ober- und/oder Unterseite der Platine realisiert werden kann, bei einem mehrschichtigen Aufbau ggf. auch auf Zwischenschichten der Platine. Als dritter/weiterer Trägerkörper weist die Platine auch eine dritte/weitere Dielektrizitätskonstante *ε*_{*R*3}/*ε_{Ri}* auf, die - zumindest in Grenzen - durch die Materialwahl des Platinen-Trägerkörpers beeinflussbar ist. Die in Platinen frei einbringbare Kontaktschirmung gibt auch die Möglichkeit, das Impedanzverhalten des Daten-Steckverbindungsadapters lokal und sehr flexibel zu beeinflussen.

Entsprechend können gemäß einer bevorzugten Ausführungsform der Erfindung auch die Dielektrizitätskonstante *ε*_{*R*3}/*ε_{Ri}* des dritten (und ggf. jedes weiteren) Trägerkörpers und/oder die Anordnung und Art der Kontaktschirmung in dem dritten (und ggf. jedem weiteren) Trägerkörper ein Parameter sein, mit dem die Impedanz in dem Daten-Steckverbindungsadapter durch Variation dieses Parameters derart eingestellt ist bzw. wird, dass die Impedanz in dem Daten-Steckverbindungsadapter einem vorgegebenen Impedanzwert entspricht.

Eine Kontaktschirmung in dem als Platine ausgebildeten dritten Trägerkörper kann bspw. durch mehrere Durchkontaktierungspunkte gebildet sein, die über Leiterbahnen auf einer oder beiden Platinenseiten, bei einer mehrschichtigen Platine ggf. auch in Zwischenschichten der Platine, miteinander verbunden sind. Vorzugsweise bilden die Leiterbahnen der Kontaktschirmung einen geschlossenen Bereich um die ersten und zweiten Kontakte sowie die diese verbindenden Leiterbahnen. Die Anordnung und Form der Leiterbahnen der Kontaktschirmung und/oder der mit diesen Leiterbahnen verbundenen Durchkontaktierungen können als vorbeschriebene Parameter verwendet werden. Es hat sich herausgestellt, dass eine sinnvolle Konfiguration vorsehen kann, dass die Form der Leiterbahnen derart gewählt ist, dass der Abstand zu den ersten und zweiten Kontakten möglichst konstant ist, d.h. einer Form folgt, in der Schwankungen des Abstands minimiert sind. Ein weiterer, ergänzender oder alternativer Aspekt bei der Gestaltung der Form der Kontaktschirmung kann darin liegen, dass der Abstand der ersten und zweiten Kontakte zu der Kontaktschirmung etwa dem Abstand der die Kontakte verbindenden Leiterbahnen entspricht. Diese können bevorzugt parallel zueinander angeordnet sein. Eine solche Anordnung lässt ich besonders einfach erreichen, wenn die ersten Kontakte des ersten Kontaktanschlussbilds und die zweiten Kontakte des zweiten Kontaktschlussbilds relativ zueinander verdreht sind, bspw. durch eine Verdrehung um einen Mittelpunkt oder Schwerpunkt der Anschlussbilder bezogen auf die Position der Kontakte. Eine bevorzugte Konfiguration, die einen großen bzw. in typischen Anordnungen den größten Abstand zwischen den parallelen Leiterbahnen ermöglicht, ergibt sich bei einer Verdrehung von etwa 90° (einschließlich genau 90°).

Das Vorsehen von Leiterbahnen auch in Zwischenschichten der Platine (insbesondere für die Leiterbahnen, die die ersten und zweiten Kontakte als Teil des Kontaktverbindungsabschnitts verbinden) simuliert den Aufbau eines üblichen Leiters in einem Datenkabel und kann als weiterer Parameter helfen, die Impedanzänderungen im Bereich der Kontaktverbindungsabschnitte zu minimieren.

Entsprechendes gilt, wenn Leiterbahnen der Verbindungsabschnitte auf beiden Seiten der Platine vorgesehen sind (auch ohne das Vorsehen von Zwischenschichten).

Es ist grundsätzlich auch denkbar, einteilig ausgebildete und entsprechend gebogene Gesamtkontakte in Durchgänge einer Platine zu stecken und dort zu fixieren. In einer solchen Gestaltung könnten die vorbeschriebenen Ausführungsformen auch sinnvoll miteinander kombiniert werden, wobei die Platine insbesondere als weiterer (bspw. vierter) Trägerkörper ausgebildet sein kann. Zumindest für durchgehende Gesamtkontakte wären keine Leiterbahnen auf der Platine als Kontaktverbindungsabschnitte notwendig. Erfindungsgemäß sind auch Ausführungen denkbar, in der ein Teil der Kontakte als einteilige Gesamtkontakte (im vorstehend definierten Sinne) und ein anderer Teil der Kontakte als separate erste und zweite Kontakte ausgebildet sind, die über einen als Leiterbahn auf der Platine vorgesehenen Kontaktverbindungsabschnitt miteinander verbunden sind.

Die Ausgestaltung einer Ausführungsform der Erfindung kann ferner vorsehen, dass die Steckerschirmung mehrteilig aufgebaut ist, wobei ein erster Teil der Steckerkörper eine Buchse ist, in welcher die ersten und zweiten Kontakte mit den Kontaktverbindungsabschnitten und die Trägerkörper, d.h. die ersten, zweiten sowie ggf. dritten und weiteren Trägerköper, aufgenommen sind und welche vorzugsweise auch Einstecköffnungen für die an den Daten-Steckverbindungsadapter ansteckbaren Datenstecker ausbildet. In dieser Ausführungsform ist noch mindestens ein zweiter Teil vorgesehen, der in dem ersten Teil angeordnet ist und eines der ersten oder zweiten Steckkontakt-Anschlussbilder umgibt, d.h. mit geringerem Abstand zu den ersten oder zweiten Kontakten angeordnet ist als der erste Teil der Steckerschirmung. Erfindungsgemäß können der erste Teil der Steckerschirmung und der zweite bzw. jeder weitere Teil der Steckerschirmung einteilig aus einem Materialstück geformt sein. Es ist aber auch möglich, das erste Teil der Steckerschirmung und das zweite bzw. jeder weitere Teil der Steckerschirmung als jeweils ein Teil aus elektrisch leitendem Material auszubilden und in elektrisch leitender Verbindung in dem Daten-Steckverbindungsadapter anzuordnen. Bspw. kann der erste Teil der Steckerschirmung in den zweiten Teil der Steckerschirmung eingesteckt und/oder verpresst werden. Jede andere Art der Fixierung von erstem und zweitem Teil ist erfindungsgemäß miterfasst.

Ein Optimum der zur Impedanzoptimierung verwendeten, bereits ausführlich beschriebenen Parameter kann gemäß einer möglichen Ausführung durch eine Berechnung der Impedanz in einem physikalischen Modell des Daten-Steckverbindungsadapters ermittelt werden. Da sich die Parameter teilweise gegenseitig beeinflussen, können mehrere optimale Parameterwerte existieren, wobei die Impedanz in dem Daten-Steckverbindungsadapter vorzugsweise einem vorgegebenen Impedanzwert des Datenkabels entspricht bzw. entsprechen soll. Die Bestimmung der Parameter in einem physikalischen Modell ist jedoch vergleichsweise aufwendig, weil die theoretische Berechnung der Impedanz eine genaue Berücksichtigung der eingesetzten Materialien und geometrischen Verhältnisse notwendig macht.

Daher besteht eine alternative Möglichkeit der Optimierung der Parameter darin, eine Messung der Impedanz in dem Daten-Steckverbindungsadapter, insbesondere mittels Zeitbereichsreflektometrie-Messgeräten, durchzuführen. Bei der Zeitbereichsreflektometrie (Time Domain Reflectometrie - TDR) werden Lauflängen und Reflexionscharakteristika von elektromagnetischen Wellen und Signalen in Kabeln bzw. Signalleitern bestimmt. Ein solches oder ähnliche Verfahren sind dem Fachmann bekannt. Sie beruhen darauf, dass ein Impulsgenerator eine Folge sehr kurzer Signale erzeugt, die in das Kabel oder den Adapter eingespeist werden. In einem Messgerät werden die Signalamplituden und die Laufzeit der Signale dem eingespeisten Signal gegenübergestellt. Durch die Gegenüberstellung lassen sich Störquellen orten. Folglich werden die Störquellen insbesondere dadurch erkannt, dass die Impedanz an der Störquelle abweicht, insbesondere ausschlägt.

Entsprechend können zur Anpassung der Impedanz des Daten-Steckverbindungsadapters an den gewünschten Impedanzwert, bspw. den Impedanzwert des Datenkabels und/der des damit verbundenen Datensteckers, an einer oder beiden Seiten des Daten-Steckverbindungsadapters Datenstecker mit Datenkabeln angeschlossen und Störquellen durch die beschriebene Messung ortsaufgelöst ermittelt werden. Durch Variation der Parameter können die Störquellen dann beseitigt oder zumindest soweit reduziert werden, dass die Störungen einer zuverlässigen Datenübertragung mit der gewünschten Datenrate nicht im Wege stehen.

Es hat sich herausgestellt, dass der vorgeschlagene Daten-Steckverbindungsadapter in der beschriebenen Grundkonfiguration häufig eine Impedanz von etwa 100 Ohm aufweist, den auch übliche Datenkabel aufweisen. Ein ähnlicher Impedanzwert bedeutet hier, dass die Impedanz über die Länge des Daten-Steckverbindungsadapters nicht mehr als 5% von einer durchschnittlichen Impedanz abweicht und die Impedanz über die Länge des Daten-Steckverbindungsadapters somit vorzugsweise im Bereich von 100 ± 5 Ω liegt.

Es hat sich entsprechend als eine bevorzugte Ausführungsform erwiesen, empirisch ermittelte Parameter zu verwenden, bei denen in Messungen mittels Zeitbereichsreflektometrie-Messgeräten in einem mit Datensteckern verbundenen Daten-Steckverbindungsadapter keine Impedanzänderungen oder Störungen angezeigt werden, die eine Datenübertragung mit der gewünschten Datenrate stören. Für die Messungen kann der Daten-Steckverbindungsadapter (vorzugsweise auf beiden Seiten) mit einem Datenstecker mit Datenkabel verbundenen werden. Unter Störungen werden dabei insbesondere Impedanzänderungen in einer Größenordnung verstanden, die eine Datenübertragung mit der gewünschten Datenrate stören.

Die jeweilige Größenordnung ist für den Fachmann gegebenenfalls empirisch ermittelbar. Eine Optimierung kann also insbesondere dadurch erfolgen, dass die gemessene Impedanz über die Länge des Daten-Steckverbindungsadapters nahezu identisch mit der Impedanz des außerhalb des Adapters liegenden Kabels ist, oder mit anderen Worten innerhalb des Daten-Steckverbindungsadapters keine die Datenübertragung beeinträchtigenden Störstellen ermittelt werden.

Gerade für die erfindungsgemäße Verwendung des Daten-Steckverbindungsadapters im Außenbereich von Kraftfahrzeugen, d.h. bei Kraftfahrzeug-Daten-Steckverbindungsadaptern, ist vorgesehen, dass der Daten-Steckverbindungsadapter durch zwei Dichtungen gegen einen Feuchtigkeitsdurchtritt geschützt ist, wobei die erste Dichtung die Kontaktfläche von Steckerschirmung und Kontaktträger, insbesondere dem ersten und/oder zweiten Trägerkörper, und eine zweite Dichtung die Kontaktfläche von Kontakt und Kontaktträger, insbesondere dem ersten und/oder zweiten Trägerkörper, abdichtet. Hierdurch wird ein Feuchtigkeitseintritt in die Datenverkabelung im Bereich des erfindungsgemäßen Daten-Steckverbindungsadapters zuverlässig unterbunden. Dies ist gerade im Bereich der hochfrequenten Datenübertragung (d.h. insbesondere bei Übertragungsraten bis zu 1GBit/s) sehr wichtig, weil eintretende Feuchtigkeit nicht nur zu Kurzschlüssen führen kann, wenn sie mit den Leitern selbst in Verbindung tritt, sondern auch die Impedanz des Leiter-Dielektrikum-Systems ändern und so zu Störungen in der Datenübertragung führen kann.

Es ist vorgesehen, die Dichtungen als Dornprofile (bspw. im Sinne dreieckiger Vorsprünge) an den festeren Bauteilen auszubilden, d.h. den Innenwandflächen der Steckerschirmung (respektive des Steckerkörpers) aus einem metallischen Material und dem Außenumfang der Kontakte aus metallischem Material, die sich jeweils in die Kontaktflächen des anliegenden Materials, d.h. den ersten und/oder zweiten Trägerkörper des Kontaktträgers (und/oder andere Teile des Kontaktträgers) unter Anpressdruck einpressen und so eine Abdichtung erreichen. Mit dieser Art der Abdichtung werden die gegeben Normen für den Außenbereich von Kraftfahrzeugen, wie ISO 4091, LV 214, USCAR 2, SAE etc., erfüllt. Darüber hinaus werden die Bauteile verschiebesicher aneinander festgelegt, insbesondere wenn diese - wie bei den bevorzugten Ausführungen der Erfindung - durch Zusammenstecken miteinander verbunden werden.

In diesem Zusammenhang ist es erfindungsgemäß besonders bevorzugt, wenn die Dornprofile nicht symmetrisch von der Kontaktfläche vorstehen, sondern zur einen Seite eine Auflaufschräge ausbilden (insbesondere in Fügerichtung) und zur anderen Seite einen abrupten Absatz ausbilden (insbesondere entgegen der Fügerichtung). Hierdurch wird das Zusammenfügen der Bauteile erleichtert und ein Lösen der Bauteile entgegen der Schieberichtung erschwert. Gemäß einer besonders bevorzugten Ausführungsform sind die beiden Dornprofile der beiden Dichtungen, d.h. das Dornprofil an der Innenwandfläche der Steckerschirmung und das Dornprofil an den Kontakten, bezogen auf die Auflaufschräge entgegen gerichtet. Hierdurch wird eine hohe Festigkeit der zusammengefügten Bauteile erreicht.

Eine weitere bevorzugte Ausführung der Erfindung kann vorsehen, dass auf mindestens einer der ersten und zweiten Anschlussseite ein proprietärer Anschlussbereich ausgebildet ist, der eine Steckeradapterhülse aufweist, die in den Steckerkörper einsteckbar ist und respektive das erste oder zweite Steckkontakt-Anschlussbild umgibt, wobei die Innwandung der Steckeradapterhülse zum Aufnehmen des respektive ersten oder zweiten Datensteckers ausgebildet ist. Die Steckeradapterhülse kann bspw. aus Kunststoff gefertigt und mit dem Steckerkörper verrastbar sein. Hierdurch wird ein modularer Aufbau dieser Steckeranschlussseite erreicht, der an eine Vielzahl verschiedener Datenstecker durch Tauschen der Steckadapterhülse adaptierbar ist. Dies ist besonders effektiv, insbesondere weil das Steckkontakt-Anschlussbild mit der Anordnung der Kontakte und der die Kontakte umgebenden Steckerschirmung einem festgelegten Aufbau entspricht (bspw. aufgrund von Normierungen oder Vereinbarungen zur Interoperabilität von Datensteckverbindungen), der Außenbereich der Stecker jedoch zur proprietären Disposition steht. Mit dem vorgeschlagenen, auf mindestens einer der Steckeranschlussseiten mit modularen Steckeradapterhülsen ausgestatteten Daten-Steckverbindungsadapter kann dieser Adapter universell für eine Vielzahl von Datensteckern verwendet werden.

Die erfindungsgemäße Verwendung des Daten-Steckverbindungsadapters ist bei der Datenübertragung zwischen Kraftfahrzeugen und Kraftfahrzeugkomponenten, wie Anhänger, Maschinen oder sonstigen Applikationen für Kraftrahzeuge oder deren Komponenten, mit gewünschten Datenraten über 100 MBit/s, insbesondere hohen Datenrate im Bereich GBit/s, vorgesehen. Die Datenübertragung in Kraftfahrzeugen und von Kraftfahrzeugen an Anhänger, Maschinen oder sonstige insbesondere im Außenbereich des Kraftfahrzeugs an das Datennetz des Kraftfahrzeugs anzuschließende Kraftfahrzeugkomponenten gewinnt für verschiedene Anwendungen immer mehr an Bedeutung. Hierfür ist es notwendig, entsprechend robuste Daten-Steckverbindungsadapter zur Verfügung zu stellen, die einerseits an unterschiedlichste Datenverkabelungen in Kraftfahrzeugen mit proprietären Datensteckern anschließbar sind und anderseits die Möglichkeit bieten, Datenstecker von an die Kraftfahrzeuge anzuschließenden Komponenten in einer Vielzahl von Steckzyklen bei Bedarf in die Adapter einzustecken. Außerdem muss der Adapter auch geeignet sein, Datenkabel größerer Querschnitte mit ihren entsprechend größeren Datensteckern aufzunehmen. Die bei den Kraftfahrzeugen verwendeten Kabelquerschnitte und Datenstecker ermöglichen nur eine begrenzte Reichweite der Datenübertragung bei den genannten hohen Datenraten. Über größere Kabelquerschnitte lassen sich in der Regel größere Reichweiten bei der kabelgebunden hochfrequenten Datenübertragung erreichen. Neben Personenkraftwagen ist der erfindungsgemäß vorgeschlagene Daten-Steckverbindungsadapter auch besonders für Lastkraftwagen, landwirtschaftliche Fahrzeuge oder Baufahrzeuge, insbesondere mit datenkommunikationstechnisch anzuschließenden Maschinen oder Funktionen, besonders geeignet. Die Erfindung bezieht sich daher auf einen Fahrzeug-Daten-Steckverbindungsadapter, der speziell für die Anwendung im Kraftfahrzeugbereich hergerichtet ist und insbesondere die für Anwendungen im Außenbereich von Kraftfahrzeugen benötigte Dichtheit aufweist.

Um neben der Datenübertragung auch eine Energieversorgung zu ermöglichen oder einzelne elektrische Schaltvorgänge direkt durch An- und Ausschalten der Betriebsenergie zu erreichen, können in die Kraftfahrzeugsteckdose mindestens ein weiterer elektrische Kontakt, vorzugsweise aber mehrere weitere elektrische Kontakte in an sich bekannter Weise abdichtend in das Dosengehäuse der Kraftfahrzeugsteckdose mit integriert sein. Vorzugsweise sind die weiteren elektrischen Kontakte auch in der Einstecköffnung und Anschlussöffnung der Kraftfahrzeugsteckdose kontaktierbar.

Weitere Merkmale, Vorteile und Anwendungsmöglichkeiten der vorliegenden Erfindung ergeben sich auch aus der nachfolgenden Beschreibung von Ausführungsbeispielen und der Zeichnungen.

Es zeigen:
- Fig. 1: eine Schnittdarstellung eines Daten-Steckverbindungsadapters zur Verwendung in einer Kraftfahrzeugsteckdose gemäß einer Ausführungsform der Erfindung;
- Fig. 2: den Daten-Steckverbindungsadapter gemäß Fig. 1 in einer ungeschnittenen perspektivischen Ansicht;
- Fig. 3: eine explosionsartige, teilgeschnittene perspektivische Darstellung des Daten-Steckverbindungsadapters gemäß Fig.1;
- Fig. 4: den Daten-Steckverbindungsadapter gemäß Fig. 1 in einer perspektivischen Ansicht auf die zweite Steckeranschlussseite;
- Fig. 5: eine Schnittdarstellung eines Daten-Steckverbindungsadapters zur Verwendung in einer Kraftfahrzeugsteckdose gemäß einer weiteren Ausführungsform der Erfindung;
- Fig. 6: den Daten-Steckverbindungsadapter gemäß Fig. 5 in einer ungeschnittenen perspektivischen Ansicht;
- Fig. 7: eine explosionsartige, teilgeschnittene perspektivische Darstellung des Daten-Steckverbindungsadapters gemäß Fig.5;
- Fig. 8: den Daten-Steckverbindungsadapter gemäß Fig. 5 in einer perspektivischen Ansicht auf die zweite Steckeranschlussseite; und
- Fig. 9: eine Schnittdarstellung der erfindungsgemäßen Kraftfahrzeugsteckdose mit einem ein dem Dosengehäuse aufgenommenen erfindungsgemäßen Daten-Steckverbindungsadapter gemäß einer Ausführungsform.

Mit Bezug auf die Figuren 1 bis 4 wird nachstehend eine erste Ausführungsform eines Daten-Steckverbindungsadapters 100 und mit Bezug auf die Figuren 5 bis 8 wird nachstehend eine zweite Ausführungsform eines Daten-Steckverbindungsadapters 200 zum Aufnehmen in eine erfindungsgemäße Kraftfahrzeugsteckdose beschrieben, wobei für vergleichbare Teile um jeweils den Betrag 100 verschiedene Bezugszeichen verwendet werden. Eine Vielzahl der Funktionen und Vorteile der verschiedenen Bauteile der erfindungsgemäßen Daten-Steckverbindungsadapter 100, 200 wurden bereits beschrieben und lassen sich den Zeichnungen auch mit dem entsprechenden fachmännischen Verständnis entnehmen. Diese werden in der nachstehenden Figurenbeschreibung nicht mehr widerholt, sind aber für alle konkreten Ausführungsbeispiele entsprechend gültig.

Eine erfindungsgemäße Kraftfahrzeugsteckdose 160 wird mit einem aufgenommenen Daten-Steckverbindungsadapter 100 gemäß der ersten Ausführungsform in Figur 9 dargestellt und beschrieben. Es versteht sich, dass dies nur beispielhaft ist und alle gezeigten und alle beschriebenen Komponenten der Kraftfahrzeugsteckdose in gleicher Weise mit einem aufgenommenen Daten-Steckverbindungsadapter 200 gemäß einer zweiten Ausführungsform realisierbar sind.

Der in Figur 1 dargestellte Daten-Steckverbindungsadapter 100 für eine Datenübertragung weist einen Steckerkörper 101 auf, der eine erste Steckeranschlussseite 102 und eine zweite Steckeranschlussseite 103 hat. Die erste und die zweite Steckeranschlussseite 102, 103 werden von einer elektrisch leitenden Steckerschirmung 104 umgeben, die einen buchsenartig ausgebildeten ersten Teil der Steckerschirmung 105 und einen zweiten Teil der Steckerschirmung 106 umfasst.

Der erste Teil der Steckerschirmung 105 bildet eine Einstecköffnung für einen Datenstecker sowohl auf der ersten als auch auf der zweiten Steckeranschlussseite 102, 103 aus. Die erste Steckeranschlussseite 102 zeigt ein erstes Stecckontakt-Anschlussbild 111 zum Anschließen eines ersten Datensteckers 11 und die zweite Steckeranschlussseite 103 ein zweites Steckkontakt-Anschlussbild 112 zum Anschließen eines zweiten Datensteckers 12.

In dem Steckerkörper 101 ist ein Kontaktaktträger 120 aufgenommen, wobei der Kontaktträger 120 zwischen der ersten und der zweiten Steckeranschlussseite 102, 103 angeordnet ist und mindestens zwei erste Kontakte 121 und mindestens zwei zweite Kontakte 122 trägt, die so anordnet sind, dass die ersten Kontakte 121 das erste Steckkontakt-Anschlussbild 111 und die zweiten Kontakte 122 das zweite Steckkontakt-Anschlussbild 112 bilden. Jeweils genau einer der ersten Kontakte 121 ist mit genau jeweils einem der zweiten Kontakte 122 über einen Kontaktverbindungsabschnitt 123 elektrisch leitend verbunden.

Der erste Teil der Steckerschirmung 105 umgibt auch die ersten Kontakte 121 auf der ersten Steckeranschlussseite 102. Die zweiten Kontakte 122 sind dagegen von dem zweiten Teil der Steckerschirmung 106 umgeben, der innerhalb des ersten Teils der Steckerschirmung 105 angeordnet ist. In diesem ersten Ausführungsbeispiel sind der erste Teil der Steckerschirmung 105 und der zweite Teil der Steckerschirmung 106 einteilig als eine gemeinsame Steckerschirmung 104 ausgebildet, die gleichzeitig auch den Steckerkörper 101 bildet.

In diesem Ausführungsbeispiel sind die Kontakte als ein einteiliger Gesamtkontakt 124 vorgesehen, d.h. der erste Kontakt 121, der zweite Kontakt 122 und der Kontaktverbindungsabschnitt 123 zwischen diesen Kontakten 121, 122 sind einteilig aus einem leitfähigen Material gebildet.

Die ersten Kontakte 121 sind zumindest abschnittsweise (mit ihrem Trägerbereich 126) von einem elektrisch isolierenden ersten Trägerkörper 141 mit einer ersten Dielektrizitätskonstante *ε*_{*R*1} umgeben, und die zweiten Kontakte 122 sind zumindest abschnittsweise (mit ihrem Trägerbereich 126) von einem elektrisch isolierenden zweiten Trägerkörper 142 mit einer zweiten Dielektrizitätskonstante *ε*_{*R*2} umgeben, wobei der erste und der zweite Trägerkörper 141, 142 mit einer Außenumfangsfläche 144 an einer Innenwandfläche 145 der Steckerschirmung 104, konkret jeweils an einer Innwandfläche 145 des ersten Teils der Steckerschirmung 105 respektive des zweiten Teils der Steckerschirmung 106, anliegen.

Mit ihren Kontaktierungsbereichen 125 ragen die ersten und zweiten Kontakte 121, 122 aus ihren jeweiligen Trägerkörpern 141, 142 heraus.

Im Bereich des Kontaktverbindungsabschnitts 123 ist in dieser Ausführungsform ein dritter Trägerkörper 143 mit einer dritten Dielektrizitätskonstante *ε*_{*R*3} vorgesehen, der zwischen den Kontaktverbindungsabschnitten 123 der ersten und zweiten Kontakte 121, 122 positioniert ist.

Erfindungsgemäß sind die Durchmesser des ersten und/oder zweiten Kontakts 121, 122 in dem ersten und/oder zweiten Trägerkörper 141, 142, die Durchmesser des Kontaktverbindungsabschnitts 123, der Abstand der ersten Kontakte 121 zu der Außenumfangsfläche 144 des ersten Trägerkörpers 141, der Abstand der zweiten Kontakte 122 zu der Außenumfangsfläche 144 des zweiten Trägerkörpers 142, der Abstand des Kontaktverbindungsabschnitts 123 zu der Außenumfangsfläche 144 des ersten und/oder zweiten Trägerkörpers 141, 142, die Form der Außenumfangsfläche 144 des ersten und/oder des zweiten Trägerkörpers 141, 142 (und damit gleichbedeutend die Form der Innenwandfläche 145 der Steckerschirmung 104 in den Bereichen, in denen die Außenumfangsfläche 144 der ersten und/oder zweiten Trägerkörper 141, 142 an der Innenwandfläche anliegt), die Dielektrizitätskonstante *ε*_{*R*1} des ersten Trägerkörpers 141, die Dielektrizitätskonstante *ε*_{*R*2} des zweiten Trägerkörpers 142, die Dielektrizitätskonstante *ε*_{*R*3} des dritten Trägerkörpers 143 und/oder die Form dessen Außenfläche derart eingestellt, dass die Impedanz in dem Daten-Steckverbindungsadapter 100 einem vorgegebenen Impedanzwert entspricht und eine Datenübertragung durch den Daten-Steckverbindungsadapter 100 bei der gewünschten Datenrate nicht gestört wird. Dies wurde bereits ausführlich beschrieben.

Figur 2 zeigt eine dreidimensionale Gesamtansicht des Daten-Steckverbindungsadapters 100 mit dem Steckerkörper 101, der ersten Steckeranschlussseite 102 zur Verbindung mit einem erstem Datenstecker 11 und der zweiten Steckeranschlussseite 103 zur Verbindung mit einem zweiten Datenstecker 12. Der erste Datenstecker 11 ist mit einem ersten Datenkabel 13 größeren Querschnitts und der zweite Datenstecker 12 ist mit einen zweiten Datenkabel 14 kleineren Querschnitts verbunden. Die Steckerschirmung 104 weist den ersten Teil der Steckerschirmung 105 auf, der das in Figur 2 nicht sichtbare erste Steckkontakt-Anschlussbild 111 umgibt, und den zweiten Teil der Steckerschirmung 106, der das zweite Steckkontakt-Anschlussbild 112 umgibt.

Auf der zweiten Anschlussseite 103 ist um das zweite Steckkontakt Anschlussbild 112 ein proprietärer Anschlussbereich 113 ausgebildet, der eine Steckeradapterhülse 114 aufweist, die in den Steckerkörper 101 einsteckbar ist und das zweite Steckkontakt-Anschlussbild 112 umgibt, wobei die Innenwandung 115 der Steckeradapterhülse 114 zum Aufnehmen des zweiten Datensteckers 12 ausgebildet ist.

In Figur 3 ist eine teilgeschnittene Explosionszeichnung des Daten-Steckverbindungsadapters 100 mit den bereits beschriebenen Komponenten dargestellt. Auf diese Beschreibung wird verwiesen. Der Aufbau des Kontaktträgers 120 mit den ersten und zweiten Kontakten 121, 122 und den ersten, zweiten und dritten Trägerkörpern 141, 142, 143 wird nachfolgend noch ergänzend beschrieben. Es ist dargestellt, dass der Gesamtkontakt 124 im Kontaktverbindungsabschnitt 123 gezielt verbogen bzw. gebogen ist, um einen unterschiedlichen Abstand zwischen den ersten Kontakten 121 und den zweiten Kontakten 122 zu erreichen.

Der erste Trägerkörper 141 weist erste Durchgangsöffnungen 146 für die ersten Kontakte 121 und der zweite Trägerkörper 142 weist zweite Durchgangsöffnungen 147 für die zweiten Kontakte 122 auf. Ferner ist ein dritter Trägerkörper 143 in den Zwischenraum 148 zwischen die ersten und zweiten Trägerkörper 141, 142 und zwischen den Kontaktverbindungsabschnitten 123 aufgenommen. Der dritte Trägerkörper 143 weist entsprechend der Biegung der Kontaktverbindungsabschnitte 123 des Gesamtkontakts 124 nutartige Vertiefungen 149 (als Führungen) auf, in die die gebogenen Kontaktverbindungsabschnitte 123 aufnehmbar sind bzw. in einem zusammengebauten Daten-Steckverbindungsadapter 100 aufgenommen sind (vgl. Figur 1). Ferner weisen der erste Trägerkörper 141 und/oder der zweite Trägerkörper 142 jeweils in Richtung des Kontaktverbindungsabschnitts 123 vorstehende Kragen 150 entlang ihrer Außenumfangsfläche auf, die mit an der Innenwandfläche 145 der Steckerschirmung 104 anliegen und die Kontaktverbindungsabschnitte 123 mit dem dazwischen aufgenommenen dritten Trägerkörper 143 einhüllen. Im zusammengebauten Zustand wird ein gemeinsamer Kragen 150 gebildet.

Die Dicke des Kragens 150 des ersten Trägerkörpers 141 und/oder die Dicke des Kragens 150 des zweiten Trägerkörpers 142 entspricht vorzugsweise in etwa dem Abstand zwischen dem in den Trägerkörpern 141, 142 aufgenommenen Gesamtkontakt 124, so dass die Dicke des Dielektrikums mit der entsprechenden Dielektrizitätskonstante *ε*_{*R*1}, *ε*_{*R*2} zwischen dem das Datensignal übertragenden Gesamtkontakt 124 und der Steckerschirmung 104 auch im Bereich des Kontaktverbindungsabschnitts 123 in etwa gleich bleibt.

Figur 4 zeigt die in Figur 2 beschriebene zweite Steckeranschlussseite noch einmal im Detail.

In ähnlicher Weise zu der vorbeschriebenen ersten Ausführungsform zeigt Figur 5 einen Daten-Steckverbindungsadapter 200 für eine Datenübertragung mit einem Steckerkörper 201 auf, der eine erste Steckeranschlussseite 202 und eine zweite Steckeranschlussseite 203 hat. Die erste und die zweite Steckeranschlussseite 202, 203 werden von einer elektrisch leitenden Steckerschirmung 204 umgeben, die einen buchsenartig ausgebildeten ersten Teil der Steckschirmung 205 und einen zweiten Teil der Steckerschirmung 206 umfasst.

Der erste Teil der Steckerschirmung 205 bildet eine Einstecköffnung für einen Datenstecker sowohl auf der ersten als auch auf der zweiten Steckeranschlussseite 202, 203 aus. Die erste Steckeranschlussseite 202 zeigt ein erstes Stecckontakt-Anschlussbild 211 zum Anschließen eines ersten Datensteckers 11 und die zweite Steckeranschlussseite 203 ein zweites Steckkontakt-Anschlussbild 212 zum Anschließen eines zweiten Datensteckers 12.

In dem Steckerkörper 201 ist ein Kontaktaktträger 220 aufgenommen, wobei der Kontaktträger 220 zwischen der ersten und der zweiten Steckeranschlussseite 202, 203 angeordnet ist und mindestens zwei erste Kontakte 221 und mindestens zwei zweite Kontakte 222 trägt, die so anordnet sind, dass die ersten Kontakte 221 das erste Steckkontakt-Anschlussbild 211 und die zweiten Kontakte 222 das zweite Steckkontakt-Anschlussbild 212 bilden. Jeweils genau einer der ersten Kontakte 221 ist mit genau jeweils einem der zweiten Kontakte 222 über einen Kontaktverbindungsabschnitt 223 elektrisch leitend verbunden, wobei der Kontaktverbindungsabschnitt 223 Teil einer Platine ist, die auch als dritter Trägerkörper 243 dieser Ausführungsform dient.

In dieser Ausführungsform sind das erste Steckkontakt-Anschlussbild 211 und das zweite Steckkontakt Anschlussbild 212 um 90° verdreht zueinander ausgerichtet, so dass von den zwei ersten Kontakten 221 beide Kontakte 221 zu sehen sind, von den beiden zweiten Kontakten 222 aber nur ein Kontakt 222.

Wie bei der ersten Ausführungsform umgibt der erste Teil der Steckerschirmung 205 auch die ersten Kontakte 221 auf der ersten Steckeranschlussseite 202. Die zweiten Kontakte 222 sind auch (zusätzlich) von dem zweiten Teil der Steckerschirmung 206 umgeben, der innerhalb des ersten Teils der Steckerschirmung 205 angeordnet ist. In diesem zweiten Ausführungsbeispiel sind der erste Teil der Steckerschirmung 205 und der zweite Teil der Steckerschirmung 206 aber zweiteilig ausgebildet. Der erste Teil der Steckerschirmung 205 und der zweite Teil der Steckerschirmung 206 bilden zusammen die Steckerschirmung 204, indem die beiden Teile in dem Daten-Steckverbindungsadapter 200 in elektrisch leitender Verbindung zueinander angeordnet sind. Der erste Teil der Steckerschirmung 205 bildet auch den buchsenartigen Steckerkörper 201.

In dem zweiten Ausführungsbeispiel sind die Kontakte 221, 222 als mehrteilige Kontakte ausgebildet, wobei die ersten Kontakte 221 und die zweiten Kontakte 222 jeweils als Stiftkontakte ausgebildet sind, die in der Platine als drittem Trägerkörper 243 gehalten und kontaktiert sind. Der Kontaktverbindungsabschnitt 223 jedes Kontakts, d.h. die elektrisch leitende Verbindung zwischen jedem ersten Kontakt 221 und jedem zweiten Kontakt 222, ist durch eine auf der Platine 243 ausgebildete Leiterbahn gebildet (siehe Figur 7).

Die ersten Kontakte 221 sind zumindest abschnittsweise (mit ihrem Trägerbereich 226) von einem elektrisch isolierenden ersten Trägerkörper 241 mit einer ersten Dielektrizitätskonstante *ε*_{*R*1} umgeben, und die zweiten Kontakte 222 sind zumindest abschnittsweise (mit ihrem Trägerbereich 226) von einem elektrisch isolierenden zweiten Trägerkörper 242 mit einer zweiten Dielektrizitätskonstante *ε*_{*R*2} umgeben, wobei der erste und der zweite Trägerkörper 241, 242 mit einer Außenumfangsfläche 244 an einer Innenwandfläche 245 der Steckerschirmung 204, jeweils an einer Innwandfläche 245 des ersten Teils der Steckerschirmung 205 respektive des zweiten Teils der Steckerschirmung 206, anliegen.

Mit ihren Kontaktierungsbereichen 225 ragen die ersten und zweiten Kontakte 221, 222 aus ihren jeweiligen Trägerkörpern 241, 242 heraus.

Der in dieser Ausführungsform vorgesehene dritte Trägerkörper 243 ist als Platine mit einer dritten Dielektrizitätskonstante *ε*_{*R*3} ausgebildet, der zwischen den ersten und zweiten Trägerkörpern 241, 242 angeordnet ist. Sowohl der erste Trägerkörper 241 als auch der zweite Trägerkörper 242 reichen bis an die Platine 243 heran, wobei in dem ersten Trägerkörper 241 im Zentrum ein Freiraum 248 zwischen der Platine 243 und dem ersten Trägerkörper gebildet ist. Der zweite Trägerkörper 242 steht dagegen mit seiner gesamten Stirnseite auf der Platine 243 auf.

Erfindungsgemäß sind die Durchmesser des ersten und/oder zweiten Kontakts 221, 222 in dem ersten und/oder zweiten Trägerkörper 241, 242, die Durchmesser des Kontaktverbindungsabschnitts 223 (im Sinne der Dimensionierung der Leiterbahn 224), der Abstand der ersten Kontakte 221 zu der Außenumfangsfläche 244 des ersten Trägerkörpers 241, der Abstand der zweiten Kontakte 222 zu der Außenumfangsfläche 244 des zweiten Trägerkörpers 242, der Abstand des Kontaktverbindungsabschnitts 223 zu der Außenumfangsfläche 244 des ersten und/oder zweiten Trägerkörpers 241, 242, die Form der Außenumfangsfläche 244 des ersten und/oder des zweiten Trägerkörpers 241, 242 (und damit gleichbedeutend die Form der Innenwandfläche 245 der Steckerschirmung 204 in den Bereichen, in denen die Außenumfangsfläche 244 der ersten und/oder zweiten Trägerkörper 241, 242 an der Innenwandfläche 245 anliegt), die Dielektrizitätskonstante *ε*_{*R*1} des ersten Trägerkörpers 241, die Dielektrizitätskonstante *ε*_{*R*2} des zweiten Trägerkörpers 242, die Dielektrizitätskonstante *ε*_{*R*3} des dritten Trägerkörpers 243 und/oder die Form dessen Außenfläche derart eingestellt, dass die Impedanz in dem Daten-Steckverbindungsadapter 200 einem vorgegebenen Impedanzwert entspricht und eine Datenübertragung durch den Daten-Steckverbindungsadapter 200 bei der gewünschten Datenrate nicht gestört wird. Dies wurde bereits ausführlich beschrieben.

In Figur 7 ist eine teilgeschnittene Explosionszeichnung des Daten-Steckverbindungsadapters 200 mit den bereits beschriebenen Komponenten dargestellt. Auf diese Beschreibung wird verwiesen. Der Aufbau des Kontaktträgers 220 mit den ersten und zweiten Kontakten 221, 222 und den ersten, zweiten und dritten Trägerkörpern 241, 242, 243 wird noch weitergehend beschrieben. Es ist dargestellt, dass der Kontaktträger 220 keinen Gesamtkontakt aufweist wie die erste Ausführungsform des Daten-Steckverbindungsadapters 100. Stattdessen sind die ersten Kontakte 221 und die zweiten Kontakte 222 als Stiftkontakte ausgebildet, die in verschiedenem Abstand zueinander auf der Platine 243 angeordnet und kontaktiert sind. Die Platine bildet gleichzeitig auch den dritten Trägerkörper 243.

Der erste Trägerkörper 241 weist erste Durchgangsöffnungen 246 für die ersten Kontakte 221 und der zweite Trägerkörper 242 weist zweite Durchgangsöffnungen 247 für die zweiten Kontakte 222 auf.

Der Kontaktverbindungsabschnitt 223 umfasst als dritten Trägerkörper 243 die Platine, auf der die ersten Kontakte 221 und die zweiten Kontakte 222 auf verschiedenen Seiten der Platine mittels ihrer Platinenverbinderabschnitte 227 kontaktiert und festgelegt sind. Die Platinenverbinderabschnitte 227 sind jeweils als dünne Stiftkontaktbereiche der ersten und zweiten Kontakte 221, 222 ausgebildet.

Auf der Platine 243 sind die Leiterbahnen 224 zur Verbindung jeweils eines der ersten Kontakte 221 mit einem der zweiten Kontakte 222 vorgesehen.

Ferner ist auf der Platine 243 um die die Kontakte 221, 222 verbindenden Leiterbahnen 224 eine mit der Steckerschirmung 204 elektrisch leitend verbundene Kontaktschirmung 230 vorgesehen. Diese Kontaktschirmung 230 ist in dem als Platine ausgebildeten dritten Trägerkörper 243 durch mehrere Durchkontaktierungspunkte 231 gebildet, die über Leiterbahnen 232 auf einer oder beiden Platinenseiten miteinander verbunden sind. Die Leiterbahnen 232 der Kontaktschirmung bilden einen geschlossenen Bereich um die ersten und zweiten Kontakte 221, 222 sowie die diese verbindenden Leiterbahnen 224 des Kontaktverbindungsabschnitts 223.

Auch die Anordnung und Form der Leiterbahnen 232 der Kontaktschirmung und/oder die mit diesen Leiterbahnen 232 verbundenen Durchkontaktierungen 231 können als vorbeschriebene Parameter verwendet werden. Entsprechend der in Figur 7 dargestellten Konfiguration ist vorgesehen, dass die Form der Leiterbahnen 232 bogenförmig etwa derart gewählt ist, dass der Abstand zu den ersten und zweiten Kontakten 221, 222 möglichst konstant ist, d.h. einer Form folgt, in der Schwankungen des Abstands minimiert sind. Ferner entspricht der Abstand der ersten und zweiten Kontakte 221, 222 zu der Kontaktschirmung 230 etwa dem Abstand der die Kontakte 221, 222 verbindenden Leiterbahnen 224, die parallel zueinander angeordnet sind. Dazu sind die ersten Kontakte 221 des ersten Kontaktanschlussbilds 211 und die zweiten Kontakte 222 des zweiten Kontaktschlussbilds 212 relativ zueinander um etwa 90° verdreht angeordnet, wobei die Verdrehung um einen Mittelpunkt oder Schwerpunkt 216 der Anschlussbilder 211, 222 bezogen auf die Position der Kontakte 221, 222 erfolgt. In dem dargestellten Ausführungsbeispiel entspricht der Mittelpunkt oder Schwerpunkt 216 dem Kreismittelpunkt der rund ausgebildeten Platine, ohne dass die Erfindung auf eine solche Konfiguration beschränkt ist.

Wie bereits beschrieben ist die Steckerschirmung 204 zweiteilig aufgebaut und umfasst als separate Teile einen ersten Teil der Steckerschirmung 205, der durch den buchsenartigen Steckerkörper 201 gebildet wird, und einen zweiten Teil der Steckerschirmung 206, der in den ersten Teil der Steckerschirmung 205 bspw. durch Einstecken oder Einpressen aufgenommen wird und die zweiten Kontakte 222 des zweiten Steckkontakt-Anschlussbilds 212 umgibt. Die ersten und zweiten Teile 205, 206 der gesamten Steckerschirmung 204 sind nach der Montage elektrisch leitend miteinander verbunden.

Die elektrische Verbindung zwischen der Steckerschirmung 204 und der Kontaktschirmung 230 erfolgt in dem dargestellten Ausführungsbeispiel durch Leiter in dem zweiten Trägerkörper 241. Dazu sind an dem zweiten Teil der Steckerschirmung 206 in Richtung der Platine 243 Kontaktvorsprünge 233 vorgesehen, die im montierten Daten-Steckverbindungsadapter 220 auf Durchkontaktierungspunkten 231 der Kontaktschirmung aufstehen. Die Kontaktvorsprünge 233 ragen als Leiter durch einen dem ersten Trägerkörper 241 an dem der Platine 243 zugewandten Rand ausgebildeten Standflansch 234 durch, in dem zu diesem Zweck Kontaktausnehmungen ausgebildet sind.

Die Figur 6 und 8 der zweiten Ausführungsform entsprechen den Figuren 2 und 4 der ersten Ausführungsform, wobei entsprechend der zweiten Ausführungsform die Bezugszeichen jeweils um den Wert 100 größer gewählt wurden. Inhaltlich wird auf die vorstehende Beschreibung der Figur 2 und 4 verwiesen, die in inhaltlich gleicher Weise auch für die zweite Ausführungsform des Daten-Steckverbindungsadapters 200 gilt.

In beiden Ausführungsformen ist der Daten-Steckverbindungsadapter 100; 200 durch mindestens zwei Dichtungen 151, 152; 251, 252 gegen einen Feuchtigkeitsdurchtritt geschützt, wobei eine erste Dichtung 151; 251 eine bzw. die Kontaktfläche von Steckerschirmung 104; 204 (in den Ausführungsbeispielen konkret des ersten Teils der Steckerschirmung 105; 205) und Kontaktträger 100; 200 (in den Ausführungsbeispielen konkret des ersten Trägerkörpers 141; 241) und eine zweite Dichtung 152; 252 eine bzw. die Kontaktfläche von Kontakt (in den Ausführungsbeispielen konkret des ersten Kontakts 121; 221) und Kontaktträger 100; 200 (in den Ausführungsbeispielen konkret des ersten Trägerkörpers 141; 241) abdichtet. Hierdurch wird ein Feuchtigkeitseintritt in die Datenverkabelung im Bereich Daten-Steckverbindungsadapters 100; 200 in der erfindungsgemäßen Kraftfahrzeugsteckdose 160 zuverlässig unterbunden.

Die Dichtungen 151, 152; 251, 252 sind als Dornprofile (im Sinne dreieckiger Vorsprünge) an den Innenwandflächen der ersten Teile der Steckerschirmung 105; 205 aus metallischen Material und dem Außenumfang der Kontakte 121; 221 ebenso aus metallischem Material ausgebildet. Die Dornprofile pressen sich jeweils in die Kontaktflächen des anliegenden Materials, d.h. hier konkret den ersten Trägerkörper 141; 241 des Kontaktträgers 120; 220 unter Anpressdruck ein und erreichen so eine Abdichtung.

Ergänzend sind an dem Außenumfang der Steckerkörper 101; 201 Dornprofile ausgebildet, die dann in gleicher Weise als dritte Dichtung 153; 253 wirken, wenn die Daten-Steckverbindungsadapter 100; 200 bspw. in eine Kraftfahrzeugsteckdose 160 für die Datenübertragung von einem Kraftfahrzeug zu einer Kraftfahrzeugkomponente eingesetzt ist.

Die konkret dargestellten Dichtungen 151, 152; 251, 252; 153; 253 sind alle als Dornprofile mit jeweils zwei oder mehr voneinander beabstandeten (dreieckförmigen) Profilvorsprüngen 154; 254 ausgebildet.

In Figur 9 ist eine erfindungsgemäße Kraftfahrzeugsteckdose 160 mit einem Dosengehäuse 161 im Querschnitt gezeigt, welches eine Einstecköffnung 162 zum Anschließen eines Steckers der Fahrzeugkomponente und eine Anschlussöffnung 163 zum Anschließen der Steckdose an ein Kraftfahrzeug-Datennetz oder - Bordnetz aufweist, wobei die Einstecköffnung 162 durch einen an dem Dosengehäuse angelenkten Deckel 164 abdichtend verschließbar ist. Dazu ist in den Deckel 164 eine Dichtung 165 aufgenommen, die im geschlossenen Zustand des Deckels 164 abdichtend an dem Rand der Einstecköffnung 162 anliegt.

In dem Dosengehäuse 161 ist eine Ausführungsform des zuvor beschriebenen Daten-Steckverbindungsadapters 100 abdichtend festgelegt, wobei die erste Steckeranschlussseite 102 des Daten-Steckverbindungsadapters 100 in der Einstecköffnung 162 zugänglich ist und die zweite Steckeranschlussseite 103 des Daten-Steckverbindungsadapters 100 in der Anschlussöffnung 163 zugänglich ist.

Das abdichtende Festlegen des Daten-Steckverbindungsadapters 100 in der Kraftfahrzeugsteckdose erfolgt durch die auch als Dornprofil ausgebildete Dichtung 153 zwischen dem Außenumfang des Daten-Steckverbindungsadapters 100 und einer Durchgangsöffnung 166 des Dosengehäuses 161, in die der Daten-Steckverbindungsadapter 100 aufgenommen und fixiert ist. Die als Dornprofil ausgebildete Dichtung 153 presst sich (entsprechend der bereits beschriebenen Art) beim Festlegen des Daten-Steckverbindungsadapters 100 in der Durchgangsöffnung 166 unter Anpressdruck in das aus Kunststoff bestehende Dosengehäuse 161 ein. Eine abdichtende Verbindung lässt sich bspw. auch durch Einspritzen oder Umspritzen herstellen.

In die Kraftfahrzeugsteckdose 160 sind weitere elektrische Kontakte 167, vorzugsweise aber mehrere weitere elektrische Kontakte in an sich bekannter Weise abdichtend in das Dosengehäuse 161 der Kraftfahrzeugsteckdose 160 mit integriert, von denen in der Schnittdarstellung der Figur 9 nur ein Kontakt 167 dargestellt ist. Die weiteren elektrischen Kontakte 167 sind auch in der Einstecköffnung 162 und in der Anschlussöffnung 163 der Kraftfahrzeugsteckdose 167 kontaktierbar.

### Bezugszeichenliste:

- 11: erster Datenstecker
- 12: zweiter Datenstecker
- 13: erstes Datenkabel
- 14: zweites Datenkabel

- 100: Daten-Steckverbindungsadapter
- 101: Steckerkörper
- 102: erste Steckeranschlussseite
- 103: zweite Steckeranschlussseite
- 104: Steckerschirmung
- 105: erster Teil der Steckerschirmung
- 106: zweiter Teil der Steckerschirmung
- 111: erstes Steckkontakt-Anschlussbild
- 112: zweites Steckkontakt-Anschlussbild
- 113: proprietärer Anschlussbereich
- 114: Steckeradapterhülse
- 115: Innenwandung der Steckeradapterhülse

- 120: Kontaktträger
- 121: erste Kontakte
- 122: zweite Kontakte
- 123: Kontaktverbindungsabschnitt
- 124: einteiliger Gesamtkontakt
- 125: Kontaktierungsbereich
- 126: Trägerbereich

- 141: erster Trägerkörper
- 142: zweiter Trägerkörper
- 143: dritter Trägerkörper
- 144: Außenumfangsfläche des Trägerkörpers
- 145: Innenwandfläche der Steckerschirmung
- 146: erste Durchgangsöffnungen
- 147: zweite Durchgangsöffnungen
- 148: Zwischenraum
- 149: als nutartige Vertiefungen ausgebildete Führungen
- 150: Kragen

- 151: als Dornprofil ausgebildete erste Dichtung
- 152: als Dornprofil ausgebildete zweite Dichtung
- 153: als Dornprofil ausgebildete dritte Dichtung
- 154: Profilvorsprung
- 160: Kraftfahrzeugsteckdose
- 161: Dosengehäuse
- 162: Einstecköffnung
- 163: Anschlussöffnung
- 164: Deckel
- 165: Dichtung des Deckels
- 166: Durchgangsöffnung
- 167: elektrischer Kontakt

- 200: Daten-Steckverbindungsadapter
- 201: Steckerkörper
- 202: erste Steckeranschlussseite
- 203: zweite Steckeranschlussseite
- 204: Steckerschirmung
- 205: erster Teil der Steckerschirmung
- 206: zweiter Teil der Steckerschirmung

- 211: erstes Steckkontakt-Anschlussbild
- 212: zweites Steckkontakt-Anschlussbild
- 213: proprietärer Anschlussbereich
- 214: Steckeradapterhülse
- 215: Innenwandung der Steckeradapterhülse
- 216: Mittel- bzw. Schwerpunkt der ersten und zweiten Steckkontakt-Anschlussbilder

- 220: Kontaktträger
- 221: erste Kontakte
- 222: zweite Kontakte
- 223: Kontaktverbindungsabschnitt
- 224: Leiterbahn des Kontaktverbindungsabschnitts auf der Platine
- 225: Kontaktierungsbereich
- 226: Trägerbereich
- 227: Platinenverbindungsabschnitt

- 230: Kontaktschirmung
- 231: Durchkontaktierungspunkte
- 232: Leiterbahn der Kontaktschirmung auf der Platine
- 233: Kontaktvorsprünge
- 234: Standflansch
- 235: Kontaktausnehmungen

- 241: erster Trägerkörper
- 242: zweiter Trägerkörper
- 243: dritter als Platine ausgebildeter Trägerkörper
- 244: Außenumfangsfläche des Trägerkörpers
- 245: Innenwandfläche der Steckerschirmung
- 246: erste Durchgangsöffnungen
- 247: zweite Durchgangsöffnungen
- 248: Freiraum

- 251: als Dornprofil ausgebildete erste Dichtung
- 252: als Dornprofil ausgebildete zweite Dichtung
- 253: als Dornprofil ausgebildete dritte Dichtung
- 254: Profilvorsprung

- *ε*_{*R*1}*,ε*_{*R*2}, *ε*_{*R*3}: Dielektrizitätskonstanten der Trägerkörper

## Patentansprüche

1. Kraftfahrzeugsteckdose für eine Datenübertragung von einem Kraftfahrzeug zu einer Kraftfahrzeugkomponente
mit einem Dosengehäuse (161), welches eine Einstecköffnung (162) zum Anschließen eines Steckers der Fahrzeugkomponente und eine Anschlussöffnung (163) zum Anschließen der Kraftfahrzeugsteckdose an ein Kraftfahrzeug-Datennetz oder -Bordnetz aufweist, wobei die Einstecköffnung (162) durch einen an dem Dosengehäuse (161) angelenkten Deckel (164) abdichtend verschließbar ist, und
mit einem Daten-Steckverbindungsadapter (100, 200) für die Datenübertragung, wobei eine von zwei Steckeranschlussseiten (102, 103, 202 203) des Daten-Steckverbindungsadapters (100, 200) in der Einstecköffnung (162) zugänglich ist und die andere von zwei Steckeranschlussseiten (102, 103, 202 203) des Daten-Steckverbindungsadapters (100, 200) in der Anschlussöffnung (163) zugänglich ist,
wobei
der Daten-Steckverbindungsadapter (100, 200) einen Steckerkörper (101, 201) hat, der eine erste Steckeranschlussseite (102, 202), eine zweite Steckeranschlussseite (103, 203), eine elektrisch leitende Steckerschirmung (104, 204) aus einem metallischen Material und einen Kontaktaktträger (120, 220) aufweist, wobei
die erste Steckeranschlussseite (102, 202) ein erstes Steckkontakt-Anschlussbild (111, 211) zum Anschließen eines ersten Datensteckers (11) aufweist;
der Kontaktträger (120, 220) zwischen der ersten und der zweiten Steckeranschlussseite (102, 103, 202, 203) angeordnet ist und mindestens einen ersten Kontakt (121, 221) und mindestens einen zweite Kontakt (122, 222) aus metallischem Material trägt;
jeweils genau einer der ersten Kontakte (121, 221) mit genau einem der zweiten Kontakte (122, 222) über einen Kontaktverbindungsabschnitt (123, 223) elektrisch leitend verbunden ist;
die ersten Kontakte (121, 221) zumindest abschnittsweise von einem elektrisch isolierenden ersten Trägerkörper (141, 241) mit einer ersten Dielektrizitätskonstante *ε*_{*R*1} umgeben sind;
die zweiten Kontakte (122, 222) zumindest abschnittsweise von einem elektrisch isolierenden zweiten Trägerkörper (142, 242) mit einer zweiten Dielektrizitätskonstante *ε*_{*R*2} umgeben sind;
der erste und der zweite Trägerkörper (141, 142, 241, 242) mit einer Außenumfangsfläche (144, 244) zumindest abschnittsweise an einer Innenwandfläche (145, 245) der Steckerschirmung (104, 204) anliegen;
die zweite Steckeranschlussseite (103, 203) ein von dem ersten Steckkontakt-Anschlussbild (111, 211) verschiedenes zweites Steckkontakt-Anschlussbild (112, 212) zum Anschließen eines zweiten Datensteckers (12) aufweist;
der Kontaktträger (120, 220) mindestens zwei erste Kontakte (121, 221) und mindestens zwei zweite Kontakte (122, 222) trägt, die so anordnet sind, dass die ersten Kontakte (121, 221) das erste Steckkontakt-Anschlussbild (111, 211) und die zweiten Kontakte (122, 222) das zweite Steckkontakt-Anschlussbild (112,212) bilden, wobei die ersten und zweiten Kontakte (121, 221, 122, 222) als Pin- oder Stiftkontakte ausgebildet sind, die mit einem Kontaktierungsbereich aus dem Trägerkörper (141, 142, 241, 242) vorstehen mit einem Trägerbereich in dem Trägerkörper (141, 142, 241, 242) aufgenommen sind;
ein erster Kontaktabstand zwischen den ersten Kontakten (121, 221) von dem zweiten Kontaktabstand zwischen den zweiten Kontakten (122, 222) unterschiedlich ist, und
die Impedanz in dem Daten-Steckverbindungsadapter (100, 200) durch Variation mindestens eines der Parameter
• Durchmesser des ersten und/oder zweiten Kontakts (121, 122, 221, 222) in dem ersten und/oder zweiten Trägerkörper (141, 142, 241, 242)
• Durchmesser des Kontaktverbindungsabschnitts (123, 223)
• Abstand der ersten Kontakte (121, 221) zu der Außenumfangsfläche (144, 244) des ersten Trägerkörpers (141, 241)
• Abstand der zweiten Kontakte (122, 222) zu der Außenumfangsfläche (144, 244) des zweiten Trägerkörpers (142, 242)
derart eingestellt ist, dass die Impedanz in dem Daten-Steckverbindungsadapter (100, 200) einem vorgegebenen Impedanzwert entspricht;
der Daten-Steckverbindungsadapter (100, 200) durch eine erste Dichtung (151, 251) und durch eine zweite Dichtung (152, 252) gegen einen Feuchtigkeitsdurchtritt geschützt ist, wobei die erste Dichtung (151, 251) eine Kontaktfläche von Steckerschirmung (104, 204) und erstem und/oder zweitem Trägerkörper (141, 142, 241, 242) und die zweite Dichtung (152, 252) eine Kontaktfläche von erstem und/oder zweitem Kontakt (121, 122, 221, 222) und erstem und/oder zweitem Trägerkörper (141, 142, 241, 242) abdichten und wobei die erste Dichtung (151, 251) als Dornprofil an der Innenwandfläche (145, 245) der Steckerschirmung (104, 204) und die zweite Dichtung (152, 252) als Dornprofil am Außenumfang der Kontakte (121, 122, 221, 222) ausgebildet sind;
der Daten-Steckverbindungsadapter (100, 200) mittels einer dritten Dichtung (153, 253) abdichtend in dem Dosengehäuse (161) festgelegt ist, wobei die dritte Dichtung als am Außenumfang des Steckerkörpers (101, 201) vorgesehenes Dornprofil ausgebildet ist.

2. Kraftfahrzeugsteckdose nach Anspruch 1, **dadurch gekennzeichnet, dass** die Impedanz in dem Daten-Steckverbindungsadapter (100, 200) weiter durch Variation mindestens eines der Parameter
• Abstand des Kontaktverbindungsabschnitts (123, 223) zu der Außenumfangsfläche (144, 244) des ersten und/oder zweiten Trägerkörpers (141, 142, 241, 242)
• Form der Außenumfangsfläche (144, 244) des ersten und/oder des zweiten Trägerkörpers (141, 142, 241, 242)
• Dielektrizitätskonstante *ε*_{*R*1} des ersten Trägerkörpers (141, 241)
• Dielektrizitätskonstante *ε*_{*R*2} des zweiten Trägerkörpers (142, 242) derart eingestellt ist, dass die Impedanz in dem Daten-Steckverbindungsadapter (100, 200) einem vorgegebenen Impedanzwert entspricht.

3. Kraftfahrzeugsteckdose nach einem vorhergehenden Ansprüche, **dadurch gekennzeichnet, dass** im Bereich des Kontaktverbindungsabschnitts (123, 223) mindestens ein dritter Trägerkörper (143, 243) mit einer dritten Dielektrizitätskonstante *ε*_{*R*3} vorgesehen ist.

4. Kraftfahrzeugsteckdose nach Anspruch 3, **dadurch gekennzeichnet, dass** die Impedanz in dem Daten-Steckverbindungsadapter (100, 200) durch Variation mindestens eines der Parameter
• Dielektrizitätskonstante *ε*_{*R*3} des dritten Trägerkörpers (143, 243)
• Form der Außenfläche des dritten Trägerkörpers (143, 243) derart eingestellt ist, dass die Impedanz in dem Daten-Steckverbindungsadapter (100, 200) einem vorgegebenen Impedanzwert entspricht.

5. Kraftfahrzeugsteckdose nach Anspruch 3 oder 4, **dadurch gekennzeichnet, dass** der dritte Trägerkörper (143, 243) in einem Bereich zwischen verschiedenen Kontaktverbindungsabschnitten (123, 223) vorgesehen ist, wobei jeder der Kontaktverbindungsabschnitte (123, 223) einen der ersten Kontakte (121, 221) und einen der zweiten Kontakte (122, 222) verbindet.

6. Kraftfahrzeugsteckdose nach einem der Ansprüche 3 bis 5, **dadurch gekennzeichnet, dass** der dritte Trägerkörper (143, 243) eine elektrisch leitfähige Kontaktschirmung (230) aufweist, die elektrisch leitend mit der Steckerschirmung (104, 204) verbunden ist.

7. Kraftfahrzeugsteckdose nach einem der vorhergehenden Ansprüche, **dadurch gekennzeichnet, dass** der erste Kontakt (121), der zweite Kontakt (122) und der diese verbindende Kontaktverbindungsabschnitt (123) als ein einteiliger Gesamtkontakt (124) ausgebildet ist.

8. Kraftfahrzeugsteckdose nach Anspruch 7, **dadurch gekennzeichnet, dass** der einteilige Gesamtkontakt (124) im Kontaktverbindungsabschnitt (123) gebogen ist.

9. Kraftfahrzeugsteckdose nach einem der vorhergehenden Ansprüche, **dadurch gekennzeichnet, dass** der Kontaktverbindungsabschnitt (223) als dritten oder weiteren Trägerkörper (243) eine Platine aufweist, auf der die ersten Kontakte (221) und die zweiten Kontakte (222) auf verschiedenen Seiten der Platine mittels ihrer Platinenverbinderabschnitte kontaktiert und festgelegt sind, wobei auf der Platine Leiterbahnen (224) zur Verbindung jeweils eines der ersten Kontakte (221) mit einem der zweiten Kontakte (222) vorgesehen sind und wobei auf der Platine um die die Kontakte (221, 222) verbindenden Leiterbahnen (224) eine mit der Steckerschirmung (204) elektrisch leitend verbundene Kontaktschirmung (230) vorgesehen ist.

10. Kraftfahrzeugsteckdose nach einem der vorhergehenden Ansprüche, **dadurch gekennzeichnet, dass** die Steckerschirmung (104, 204) mehrteilig aufgebaut ist, wobei ein erster Teil der Steckerkörper (101, 201) eine Buchse ist, in welcher die ersten und zweiten Kontakte (121, 122, 221, 222) mit den Kontaktverbindungsabschnitten (123, 223) und die Trägerkörper (141, 142, 143, 241, 242, 243) aufgenommen sind und wobei mindestens ein zweiter Teil vorgesehen ist, der in dem ersten Teil angeordnet ist und eines der ersten oder zweiten Stecckontakt-Anschlussbilder (111, 112, 211, 212) umgibt.

11. Kraftfahrzeugsteckdose nach einem der vorhergehenden Ansprüche und mindestens einem der vorhergehenden Ansprüche, **dadurch gekennzeichnet, dass** als Parameter empirisch ermittelte Parameter verwendet werden, bei denen in Messungen mittels Zeitbereichsreflektometrie-Messgeräten in einem mit Datensteckern (11, 12) verbundenen Daten-Steckverbindungsadapter (100, 200) die gemessene Impedanz über die Länge des Daten-Steckverbindungsadapters nahezu identisch mit der Impedanz eines außerhalb des Adapters liegenden Kabels ist, so dass keine Impedanzänderungen oder Störungen angezeigt werden, die eine Datenübertragung mit der gewünschten Datenrate stören.

12. Kraftfahrzeugsteckdose nach einem der vorhergehenden Ansprüche, **dadurch gekennzeichnet, dass** auf mindestens einer der ersten und zweiten Anschlussseite (102, 103, 202, 203) ein proprietärer Anschlussbereich (113, 213) ausgebildet ist, der eine Steckeradapterhülse (114, 214) aufweist, die in den Steckerkörper (101, 201) einsteckbar ist und respektive das erste oder zweite Stecckontakt-Anschlussbild (111, 112, 211, 212) umgibt, wobei die Innwandung (115, 215) der Steckeradapterhülse (114, 214) zum Aufnehmen des respektive ersten oder zweiten Datensteckers (11, 12) ausgebildet ist.

## Claims

1. Motor vehicle socket for data transmission from a motor vehicle to a motor vehicle component
with a socket housing (161) which comprises a plug-in opening (162) for connecting a plug of the vehicle component and a connection opening (163) for connecting the motor vehicle socket to a motor vehicle data network or vehicle electrical system, wherein the plug-in opening (162) can be closed in a sealing manner by a cover (164) hinged to the socket housing (161), and
with a data plug-in connection adapter (100, 200) for data transmission, wherein one of two plug connection sides (102, 103, 202 203) of the data plug-in connection adapter (100, 200) is accessible in the plug-in opening (162) and the other of two plug connection sides (102, 103, 202 203) of the data plug-in connection adapter (100, 200) is accessible in the connection opening (163),
wherein
the data plug-in connection adapter (100, 200) comprises a plug body (101, 201) which has a first plug connection side (102, 202), a second plug connection side (103, 203), an electrically conductive plug shield (104, 204) made of a metallic material and a contact carrier (120, 220), wherein
the first plug connection side (102, 202) comprises a first plug contact connection pattern (111, 211) for connecting a first data plug (11);
the contact carrier (120, 220) is disposed between the first and the second plug connection side (102, 103, 202, 203) and carries at least one first contact (121, 221) and at least one second contact (122, 222) made of metallic material;
each of exactly one of the first contacts (121, 221) is electrically conductively connected to exactly one of the second contacts (122, 222) via a contact connecting section (123, 223);
the first contacts (121, 221) are surrounded at least in sections by an electrically insulating first carrier body (141, 241) with a first dielectric constant *ε*_{*R*1};
the second contacts (122, 222) are surrounded at least in sections by an electrically insulating second carrier body (142, 242) with a second dielectric constant *ε*_{*R*2};
the first and second carrier bodies (141, 142, 241, 242) abut with an outer circumferential surface (144, 244) at least in sections against an inner wall surface (145, 245) of the plug shielding (104, 204);
the second plug connection side (103, 203) comprises a second plug contact connection pattern (112, 212) different from the first plug contact connection pattern (111, 211) for connecting a second data plug (12);
the contact carrier (120, 220) carries at least two first contacts (121, 221) and at least two second contacts (122, 222), which are arranged such that the first contacts (121, 221) form the first plug contact connection pattern (111, 211) and the second contacts (122, 222) form the second plug contact connection pattern (112,212), wherein the first and second contacts (121, 221, 122, 222) are designed as pin or pin contacts which protrude with a contacting region from the carrier body (141, 142, 241, 242) with a carrier region embedded in the carrier body (141, 142, 241, 242);
a first contact distance between the first contacts (121, 221) is different from the second contact distance between the second contacts (122, 222), and
the impedance in the data connector adapter (100, 200) by varying at least one of the parameters
• Diameter of the first and/or second contact (121, 122, 221, 222) in the first and/or second carrier body (141, 142, 241, 242)
• Diameter of the contact connection section (123, 223)
• Spacing of the first contacts (121, 221) from the outer circumferential surface (144, 244) of the first carrier body (141, 241)
• Spacing of the second contacts (122, 222) from the outer circumferential surface (144, 244) of the second carrier body (142, 242)
is set in such a way that the impedance in the data connector adapter (100, 200) corresponds to a predefined impedance value;
the data connector adapter (100, 200) is protected against moisture penetration by a first seal (151, 251) and by a second seal (152, 252), wherein the first seal (151, 251) seals a contact surface of connector shielding (104, 204) and first and/or second carrier body (141, 142, 241, 242) and the second seal (152, 252) seal a contact surface of the first and/or second contact (121, 122, 221, 222) and the first and/or second carrier body (141, 142, 241, 242), wherein the first seal (151, 251) is formed as a thorn profile on the inner wall surface (145, 245) of the plug shielding (104, 204) and the second seal (152, 252) is formed as a thorn profile on the outer circumference of the contacts (121, 122, 221, 222);
the data plug-in connection adapter (100, 200) is fixed in the socket housing (161) in a sealing manner by means of a third seal (153, 253), wherein the third seal is in the form of a thorn profile provided on the outer circumference of the plug body (101, 201).

2. Motor vehicle socket according to claim 1, **characterized in that** the impedance in the data connector adapter (100, 200) is furhter adjusted by varying at least one of the parameters
• Spacing of the contact connecting portion (123, 223) from the outer peripheral surface (144, 244) of the first and/or second support body (141, 142, 241, 242)
• Shape of the outer circumferential surface (144, 244) of the first and/or the second support body (141, 142, 241, 242)
• Dielectric constant *ε*_{*R*1} of the first recess (141, 241)
• Dielectric constant *ε*_{*R*2} of the second carrier body (142, 242) is set in such a way that the impedance in the data connector adapter (100, 200) corresponds to a predefined impedance value.

3. Motor vehicle socket according to any preceding claim, **characterized in that** at least one third carrier body (143, 243) with a third dielectric constant *ε*_{*R*3} is provided in the region of the contact connection section (123, 223).

4. The motor vehicle socket according to claim 3, **characterized in that** the impedance in the data connector adapter (100, 200) is adjusted by varying at least one of the parameters
• Dielectric constant *ε*_{*R*3} of the third carrier body (143, 243)
• Shape of the outer surface of the third carrier body (143, 243) is set in such a way that the impedance in the data connector adapter (100, 200) corresponds to a predefined impedance value.

5. The motor vehicle socket according to claim 3 or 4, **characterized in that** the third carrier body (143, 243) is provided in a region between different contact connecting portions (123, 223), wherein each of the contact connecting portions (123, 223) connects one of the first contacts (121, 221) and one of the second contacts (122, 222).

6. Motor vehicle socket according to any one of claims 3 to 5, **characterized in that** the third carrier body (143, 243) comprises an electrically conductive contact shielding (230) which is electrically conductively connected to the plug shielding (104, 204).

7. Motor vehicle socket according to one of the preceding claims, **characterized in that** the first contact (121), the second contact (122) and the contact connecting section (123) connecting them are designed as a one-piece overall contact (124).

8. Motor vehicle socket according to claim 7, **characterized in that** the one-piece overall contact (124) is bent in the contact connecting section (123).

9. Motor vehicle socket according to one of the preceding claims, **characterized in that** the contact connection section (223) comprises a circuit board as a third or further carrier body (243), on which the first contacts (221) and the second contacts (222) are contacted and fixed on different sides of the circuit board by means of their circuit board connector sections, wherein conductor tracks (224) are provided on the circuit board for connecting each of the first contacts (221) to one of the second contacts (222) and wherein a contact shielding (230) is provided on the circuit board around the conductor tracks (224) connecting the contacts (221, 222), which contact shielding is electrically conductively connected to the connector shielding (204).

10. Motor vehicle socket according to one of the preceding claims, **characterized in that** the plug shielding (104, 204) is constructed in several parts, wherein a first part of the plug body (101, 201) is a socket in which the first and second contacts (121, 122, 221, 222) with the contact connection sections (123, 223) and the carrier bodies (141, 142, 143, 241, 242, 243) are embedded in, and wherein at least one second part is provided, which is disposed in the first part and surrounds one of the first or second plug contact connection patterns (111, 112, 211, 212).

11. Motor vehicle socket according to one of the preceding claims and at least one of the preceding claims, **characterized in that** empirically determined parameters are used as parameters in which, in measurements by means of time domain reflectometry measuring devices in a data plug connection adapter (100, 200) connected to data plugs (11, 12), the measured impedance over the length of the data plug connection adapter is almost identical to the impedance of a cable lying outside the adapter, so that no impedance changes or disturbances are indicated which interfere with data transmission at the desired data rate.

12. Motor vehicle socket according to one of the preceding claims, **characterized in that** a proprietary connection area (113, 213) is formed on at least one of the first and second connection sides (102, 103, 202, 203), which comprises a plug adapter sleeve (114, 214) which can be plugged into the plug body (101, 201) and respectively surrounds the first or second plug contact connection pattern (111, 112, 211, 212), wherein the inner wall (115, 215) of the plug adapter sleeve (114, 214) is designed to embed in the respective first or second data plug (11, 12).

## Revendications

1. Prise de véhicule automobile pour la transmission de données d'un véhicule automobile à un composant du véhicule automobile
avec un boîtier de prise (161) qui comprend une ouverture de branchement (162) pour connecter une prise du composant du véhicule et une ouverture de connexion (163) pour connecter la prise du véhicule à un réseau de données du véhicule ou à un système électrique du véhicule, dans lequel l'ouverture de branchement (162) peut être fermée de manière étanche par un couvercle (164) articulé sur le boîtier de prise (161), et
avec un adaptateur de connexion enfichable (100, 200) pour la transmission de données, dans lequel l'un des deux côtés de connexion enfichable (102, 103, 202 203) de l'adaptateur de connexion enfichable (100, 200) est accessible dans l'ouverture d'enfichage (162) et l'autre côté de connexion enfichable (102, 103, 202 203) de l'adaptateur de connexion enfichable (100, 200) est accessible dans l'ouverture de connexion (163),
dans lequel
l'adaptateur de connexion enfichable pour données (100, 200) comprend un corps de fiche (101, 201) qui a un premier côté de connexion (102, 202), un deuxième côté de connexion (103, 203), un blindage de fiche électriquement conducteur (104, 204) fait d'un matériau métallique et un support de contact (120, 220), dans lequel
le premier côté de connexion de la fiche (102, 202) comprend un premier motif de connexion de contact de fiche (111, 211) pour la connexion d'une première fiche de données (11) ;
le support de contact (120, 220) est disposé entre le premier et le second côté de connexion de la fiche (102, 103, 202, 203) et porte au moins un premier contact (121, 221) et au moins un second contact (122, 222) en matériau métallique ;
chacun des premiers contacts (121, 221) est relié par conduction électrique à l'un des seconds contacts (122, 222) par l'intermédiaire d'une section de connexion de contact (123, 223) ;
les premiers contacts (121, 221) sont entourés, au moins en partie, d'un premier corps porteur (141, 241) isolant électriquement et ayant une première constante diélectrique *ε*_{*R*1};
les seconds contacts (122, 222) sont entourés, au moins en partie, d'un second corps de support (142, 242) isolant électriquement et ayant une seconde constante diélectrique *ε*_{*R*2};
le premier et le second corps de support (141, 142, 241, 242) sont en contact avec une surface circonférentielle extérieure (144, 244) au moins en partie contre une surface de paroi intérieure (145, 245) du blindage du bouchon (104, 204) ;
le deuxième côté de connexion de fiche (103, 203) comprend un deuxième schéma de connexion de contact de fiche (112, 212) différent du premier schéma de connexion de contact de fiche (111, 211) pour la connexion d'une deuxième fiche de données (12) ;
le support de contact (120, 220) porte au moins deux premiers contacts (121, 221) et au moins deux seconds contacts (122, 222), qui sont disposés de telle sorte que les premiers contacts (121, 221) forment le premier schéma de connexion de contact de fiche (111, 211) et que les seconds contacts (122, 222) forment le deuxième schéma de connexion des contacts enfichables (112,212), dans lequel les premiers et deuxièmes contacts (121, 221, 122, 222) sont conçus comme des contacts à broches ou à goupilles qui dépassent du corps de support (141, 142, 241, 242) avec une zone de contact et une zone de support encastrée dans le corps de support (141, 142, 241, 242) ;
une première distance de contact entre les premiers contacts (121, 221) est différente de la seconde distance de contact entre les seconds contacts (122, 222), et
l'impédance dans l'adaptateur de connecteur de données (100, 200) en faisant varier au moins un des paramètres
• Diamètre du premier et/ou du deuxième contact (121, 122, 221, 222) dans le premier et/ou le deuxième corps de support (141, 142, 241, 242)
• Diamètre de la section de connexion des contacts (123, 223)
• Espacement des premiers contacts (121, 221) par rapport à la surface circonférentielle extérieure (144, 244) du premier corps de support (141, 241)
• Espacement des seconds contacts (122, 222) par rapport à la surface circonférentielle extérieure (144, 244) du second corps de support (142, 242)
est réglé de manière à ce que l'impédance de l'adaptateur de connecteur de données (100, 200) corresponde à une valeur d'impédance prédéfinie ;
l'adaptateur de connecteur de données (100, 200) est protégé contre la pénétration d'humidité par un premier joint (151, 251) et par un second joint (152, 252), dans lequel le premier joint (151, 251) scelle une surface de contact du blindage du connecteur (104, 204) et du premier et/ou du second corps de support (141, 142, 241, 242) et le second joint (152, 252) scelle une surface de contact du premier et/ou du second contact (121, 122, 221, 222) et du premier et/ou du second corps de support (141, 142, 241, 242), le premier joint (151, 251) étant formé d'un profil en épine sur la surface de la paroi intérieure (145, 245) du blindage du connecteur (104, 204) et le second joint (152, 252) étant formé d'un profil en épine sur la circonférence extérieure des contacts (121, 122, 221, 222) ;
l'adaptateur de connexion enfichable (100, 200) est fixé dans le boîtier de la prise (161) de manière étanche au moyen d'un troisième joint (153, 253), dans lequel le troisième joint se présente sous la forme d'un profil d'épine prévu sur la circonférence extérieure du corps de la prise (101, 201).

2. Prise pour véhicule à moteur selon la revendication 1, **caractérisée en ce que** l'impédance dans l'adaptateur de connecteur de données (100, 200) est encore réglée en faisant varier au moins l'un des paramètres suivants
• Espacement de la partie de connexion de contact (123, 223) par rapport à la surface périphérique extérieure (144, 244) du premier et/ou du deuxième corps de support (141, 142, 241, 242)
• Forme de la surface circonférentielle extérieure (144, 244) du premier et/ou du second corps de support (141, 142, 241, 242)
• Constante diélectrique *ε*_{*R*1} de la première cavité (141, 241)
• Constante diélectrique *ε*_{*R*2} du deuxième corps de support (142, 242) est réglé de manière à ce que l'impédance de l'adaptateur de connecteur de données (100, 200) corresponde à une valeur d'impédance prédéfinie.

3. Prise de véhicule automobile selon l'une quelconque des revendications précédentes, **caractérisée en ce qu'**au moins un troisième corps porteur (143, 243) à troisième constante diélectrique *ε*_{*R*3} est prévu dans la zone de la section de connexion de contact (123, 223).

4. Prise pour véhicule à moteur selon la revendication 3, **caractérisée en ce que** l'impédance dans l'adaptateur de connecteur de données (100, 200) est ajustée en faisant varier au moins l'un des paramètres suivants
• Constante diélectrique *ε*_{*R*3} du troisième corps porteur (143, 243)
• Forme de la surface extérieure du troisième corps de support (143, 243) est réglé de manière à ce que l'impédance de l'adaptateur de connecteur de données (100, 200) corresponde à une valeur d'impédance prédéfinie.

5. Prise pour véhicule automobile selon la revendication 3 ou 4, **caractérisée en ce que** le troisième corps porteur (143, 243) est prévu dans une zone située entre différentes portions de connexion de contact (123, 223), chacune des portions de connexion de contact (123, 223) reliant l'un des premiers contacts (121, 221) et l'un des deuxièmes contacts (122, 222).

6. Prise de courant pour véhicule automobile selon l'une quelconque des revendications 3 à 5, **caractérisée en ce que** le troisième corps de support (143, 243) comprend un blindage de contact électriquement conducteur (230) qui est relié électriquement par conduction au blindage de la fiche (104, 204).

7. Prise de véhicule automobile selon l'une des revendications précédentes, **caractérisée en ce que** le premier contact (121), le deuxième contact (122) et la section de liaison de contact (123) les reliant sont conçus comme un contact global d'une seule pièce (124).

8. Prise de véhicule automobile selon la revendication 7, **caractérisée en ce que** le contact global monobloc (124) est plié dans la section de liaison de contact (123).

9. Prise de véhicule automobile selon l'une des revendications précédentes, **caractérisée en ce que** la section de connexion de contact (223) comprend une carte de circuit imprimé en tant que troisième ou autre corps de support (243), sur laquelle les premiers contacts (221) et les seconds contacts (222) sont mis en contact et fixés sur des côtés différents de la carte de circuit imprimé au moyen de leurs sections de connecteur de carte de circuit imprimé, dans lequel des pistes conductrices (224) sont prévues sur le circuit imprimé pour connecter chacun des premiers contacts (221) à l'un des seconds contacts (222) et dans lequel un blindage de contact (230) est prévu sur le circuit imprimé autour des pistes conductrices (224) reliant les contacts (221, 222), lequel blindage de contact est électriquement relié par conduction au blindage du connecteur (204).

10. Prise pour véhicule automobile selon l'une des revendications précédentes, **caractérisée en ce que** le blindage de la prise (104, 204) est réalisé en plusieurs parties, dans laquelle une première partie du corps de la prise (101, 201) est une douille dans laquelle sont encastrés les premiers et seconds contacts (121, 122, 221, 222) avec les sections de connexion de contact (123, 223) et les corps porteurs (141, 142, 143, 241, 242, 243) sont encastrés, et dans lequel au moins une deuxième partie est prévue, qui est disposée dans la première partie et entoure l'un des premiers ou seconds motifs de connexion de contact de la fiche (111, 112, 211, 212).

11. Prise de véhicule à moteur selon l'une des revendications précédentes et au moins l'une des revendications précédentes, **caractérisée en ce que** des paramètres déterminés empiriquement sont utilisés comme paramètres pour lesquels, lors de mesures au moyen d'appareils de mesure de réflectométrie à domaine temporel dans un adaptateur de connexion de fiche de données (100, 200) connecté à des fiches de données (11, 12), l'impédance mesurée sur la longueur de l'adaptateur de connexion de fiche de données est presque identique à l'impédance d'un câble se trouvant à l'extérieur de l'adaptateur, de sorte qu'aucune modification d'impédance ou perturbation n'est indiquée qui interfère avec la transmission de données à la vitesse de données souhaitée.

12. Prise pour véhicule automobile selon l'une des revendications précédentes, **caractérisée en ce qu'**une zone de connexion propriétaire (113, 213) est formée sur au moins l'un des premiers et seconds côtés de connexion (102, 103, 202, 203), qui comprend un manchon adaptateur de fiche (114, 214) qui peut être enfiché dans le corps de la fiche (101, 201) et entoure respectivement le premier ou le deuxième motif de connexion de contact de fiche (111, 112, 211, 212), dans lequel la paroi intérieure (115, 215) du manchon adaptateur de fiche (114, 214) est conçue pour s'encastrer dans la première ou la deuxième fiche de données respective (11, 12).
